# EUROPÄISCHE PATENTSCHRIFT

(11) **EP 3 230 537 B1**
(45) Veröffentlichungstag und Bekanntmachung des Hinweises auf die Patenterteilung: **25.04.2018**
(21) Anmeldenummer: 16713283.6
(22) Anmeldetag: 27.01.2016
(51) Int. Cl.: E04G 1/14, E04G 7/30, E04G 5/16

(54) **FACHWERKRAHMEN, MODULARER FACHWERKTRÄGER UND ÜBERBRÜCKUNGS- UND/ODER TRAGKONSTRUKTION**
TRUSS FRAME, MODULAR TRUSS GIRDER AND BRIDGING AND/OR SUPPORT CONSTRUCTION
CADRE DE TREILLIS, SUPPORT DE CHARPENTE MODULAIRE ET STRUCTURE DE PONTAGE ET/OU DE SUPPORT

(30) Priorität: 05.03.2015 DE 102015103209
(43) Veröffentlichungstag der Anmeldung: 18.10.2017
(73) Patentinhaber: Wilhelm Layher Verwaltungs-GmbH, 74363 Güglingen-Eibensbach (DE)
(72) Erfinder: KRELLER, Helmut, 74906 Bad Rappenau (DE)
(74) Vertreter: Geitz Truckenmüller Lucht Christ
(86) Internationale Anmeldenummer: PCT/DE2016/100030
(87) Internationale Veröffentlichungsnummer: WO 2016/138889

(56) Entgegenhaltungen:
- EP-A2- 2 253 764
- DE-A1- 2 439 273

## Beschreibung

Die Erfindung betrifft einen Fachwerkrahmen zum Aufbau einer Überbrückungs- und/oder Tragkonstruktion, insbesondere zum Aufbau eines modularen Fachwerkträgers für eine Überbrückungs- und/oder Tragkonstruktion oder einer Überbrückungs- und/oder Tragkonstruktion, beispielsweise Fußgängerbrücke, Laufsteg, Podium oder Gerüst oder Abfangung für ein Gerüst oder eines Gerüsts, Unterkonstruktion für ein Gerüst oder Podium oder eines Gerüsts oder Podiums, oder Aufhängung für ein Hängegerüst oder eines Hängegerüsts, wobei der Fachwerkrahmen aus mehreren, wieder lösbaren, stabförmigen Einzelteilen aus Metall, insbesondere aus Stahl, besteht, nämlich aus wenigstens zwei langgestreckten, sich jeweils in Richtung ihrer Längsachse erstreckenden, jeweils einen Außenumfang (44) aufweisenden, parallelen Pfostenrohren, aus wenigstens zwei langgestreckten, sich jeweils in Richtung ihrer Längsachse erstreckenden, parallelen Querriegeln, die sich senkrecht zu den Pfostenrohren erstrecken, und aus wenigstens einem, langgestreckten, mittels eines integrierten Längenverstellmittels in seiner Länge verstellbaren, insbesondere spielfrei montierten, Diagonalelement, das sich in Richtung seiner Längsachse zwischen sich diagonal gegenüber liegenden Eckbereichen des Fachwerkrahmens erstreckt, wobei jedes Pfostenrohr der Pfostenrohre voneinander weg weisende Pfostenrohrenden aufweist, an denen jeweils zwei parallele Anschlussplatten befestigt sind, die sich parallel zu den Längsachsen der Pfostenrohre und parallel zu den Längsachsen der Querriegel erstrecken, und wobei jeder Querriegel voneinander weg weisende Querriegelenden aufweist, die jeweils an einer zugeordneten Anschlussplatte der Anschlussplatten mittels jeweils eines Bolzens gelenkig und lösbar befestigt sind, und wobei das wenigstens eine Diagonalelement voneinander weg weisende Diagonalelementenden aufweist, die jeweils an einer zugeordneten Anschlussplatte der Anschlussplatten mittels jeweils eines Bolzens gelenkig und lösbar befestigt sind, und wobei die Bolzen Bolzenachsen aufweisen, die sich quer oder senkrecht zu den Längsachsen der Pfostenrohre und der Querriegel erstrecken, und wobei an jedem Pfostenrohr wenigstens zwei oder wenigstens drei oder wenigstens vier oder wenigstens fünf Anschlusselemente zum Anschluss von Gerüstbauteilen und/oder an Gerüstbauteilen, in einem einem ganzzahligen Vielfachen eines Rastermaßes eines Modulgerüsts entsprechenden Abstand zueinander festgeschweißt sind.
Ein derartiger Fachwerkrahmen ist beispielsweise aus der DE 10 2009 021 424 A1 bzw. der parallelen EP 2 253 764 A2 der Anmelderin bekannt geworden.

EP 2 253 764 A2 offenbart den Oberbegriff des Anspruchs 1. Mehrere dieser Fachwerkrahmen können zu einem modularen Fachwerkträger zusammengebaut werden, der in der Praxis unter der Bezeichnung Layher Allround Brückenträger bekannt geworden ist. Dieser Brückenträger ist beispielsweise für Spannweiten von ca. 13 m bis 20 m mit einer Verkehrslast von ca. 0,5 kN/m² überdimensioniert und damit bei diesen Spannweiten nicht wirtschaftlich. Eine Überhöhung des Binders ist aufgrund einer verstellbaren diagonalen Aussteifung möglich. Ein wesentlicher Nachteil dieses Brückenträgers ist es, dass dieser außerhalb der Systemmaße des Modulgerüstsystems montiert werden muss. Außerdem beträgt das Gewicht des schwersten Einzelteils des Fachwerkrahmens 56 kg, so dass zur Montage ein Hebezeug erforderlich ist.
Es ist eine Aufgabe der Erfindung, einen Fachwerkrahmen der eingangs genannten Art zur Verfügung zu stellen, der bei vorteilhaften Längenverstell- und Spannmöglichkeiten seines Diagonalelements besonders einfach und kostengünstig herstellbar ist, der vorteilhafte Möglichkeiten für einen Anbau und/oder Weiterbau innerhalb der horizontalen und vertikalen Systemmaße von bekannten Modulgerüsten, insbesondere des Layher-Allround Modulgerüsts bzw. für eine Kompatibilität mit diesen Modulgerüsten bietet und der auch vorteilhafte Möglichkeiten für eine manuelle Handhabbarkeit des schwersten Einzelteils bietet, so dass ein Hebezeug vermeidbar ist.

Diese Aufgabe wird bei einem Fachwerkrahmen gemäß Anspruch 1 dadurch gelöst, dass es sich bei den Anschlusselementen um Rosetten zum Anschluss von und/oder an Anschlussköpfen von Gerüstbauteilen handelt, und dass sich die im Bereich jedes Pfostenrohrendes befestigten beiden parallelen Anschlussplatten in einer die Längsachse des jeweiligen Pfostenrohrs, vorzugsweise auch die Längsachse des jeweiligen Querriegels, enthaltenden gemeinsamen, gedachten Ebene angeordnet sind und sich voneinander weg erstrecken, und dass im Bereich von oder an wenigstens zwei, jeweils demselben Querriegel zugeordneten Pfostenrohrenden der Pfostenrohre jeweils ein den Außenumfang des jeweiligen Pfostenrohrs vollumfänglich, vorzugsweise unterbrechungsfrei, umschließender Verbindungskörper festgeschweißt ist, und dass die im Bereich dieser Pfostenrohrenden der Pfostenrohre befestigten jeweiligen beiden Anschlussplatten zumindest entweder an dem jeweiligen Verbindungskörper oder an dem jeweiligen Verbindungskörper und an dem jeweiligen Pfostenrohr festgeschweißt sind.

Dadurch, dass es sich bei den Anschlusselementen um Rosetten zum Anschluss von und/oder an Anschlussköpfen von Gerüstbauteilen handelt, werden vorteilhafte Möglichkeiten für einen Anbau und/oder Weiterbau innerhalb der horizontalen und vertikalen Systemmaße von bekannten Modulgerüsten, insbesondere des Layher Allround Modulgerüsts bzw. für eine Kompatibilität mit diesen Modulgerüsten verwirklicht.

Dadurch, dass sich die im Bereich jedes Pfostenrohrendes befestigten beiden parallelen Anschlussplatten in einer die Längsachse des jeweiligen Pfostenrohrs, vorzugsweise auch die Längsachse des jeweiligen Querriegels, enthaltenden gemeinsamen, gedachten Ebene angeordnet sind und sich voneinander weg erstrecken, und dass im Bereich von oder an wenigstens zwei, jeweils demselben Querriegel zugeordneten Pfostenrohrenden der Pfostenrohre jeweils ein den Außenumfang des jeweiligen Pfostenrohrs vollumfänglich, vorzugsweise unterbrechungsfrei bzw. ununterbrochen, umschließender Verbindungskörper festgeschweißt ist, und dass die im Bereich dieser Pfostenrohrenden der Pfostenrohre befestigten jeweiligen beiden Anschlussplatten zumindest entweder an dem jeweiligen Verbindungskörper oder an dem jeweiligen Verbindungskörper und an dem jeweiligen Pfostenrohr festgeschweißt sind, können die über den besagten Querriegel übertragenen "ankommenden" Kräfte besonders vorteilhaft im Wesentlichen auf den Verbindungskörper und von diesem auf eine weitere Anschlussplatte der Anschlussplatten übergeleitet werden und, sofern an dieser weiteren Anschlussplatte ein weiterer Querriegel, vorzugsweise parallel zu dem besagten Querriegel des Fachwerkrahmens, vorzugsweise auf gleicher Querriegel-Höhe, lösbar befestigt ist, auf diesen weiteren Querriegel übergeleitet werden. Ferner wird insbesondere wegen des den Außenumfang des jeweiligen Pfostenrohrs vollumfänglich, vorzugsweise ununterbrochen bzw. unterbrechungsfrei, umschließenden Verbindungskörpers eine Überbeanspruchung, beispielsweise ein Zusammendrücken, des jeweiligen Pfostenrohrs der Pfostenrohre im jeweiligen Anschlussbereich verhindert.

Durch die erfindungsgemäßen Maßnahmen kann insgesamt das Gewicht des schwersten Einzelteils, nämlich des jeweiligen Pfostenrohrs, erheblich reduziert werden, insbesondere auf nur noch 15 kg, so dass eine Montage ohne Hebezeuge manuell möglich ist.

Vorzugsweise handelt es sich bei den Pfostenrohren um Rundrohre bzw. um Pfostenrundrohre. Dadurch können Spezial-Zubehörteile, beispielsweise spezielle Adapter oder spezielle Kupplungen, entbehrlich sein, um den Fachwerkrahmen bzw. Binder an ein bestehendes Modulgerüst innerhalb der Systemmaße anzuschließen.

Gemäß einer besonders bevorzugten Ausführungsvariante kann vorgesehen sein, dass im Bereich oder in der Nähe wenigstens derjenigen Pfostenrohrenden, an denen der jeweilige Verbindungskörper festgeschweißt ist, jeweils eine Rosette der Rosetten angeordnet ist und dass jeweils ein Rosettenteil dieser Rosette jeweils in und durch einen Aufnahmeschlitz jeder Anschlussplatte der jeweiligen beiden im Bereich dieser Pfostenrohrenden befestigten Anschlussplatten ragt. Dadurch lässt sich eine noch weiter verbesserte Kraftübertragung in dem kritischen Anschlussbereich und ein weiter verringertes Gewicht erreichen und es ergeben sich auch in diesem Bereich Anschlussmöglichkeiten im Rastermaß.

Dabei kann gemäß einer vorteilhaften Weiterbildung vorgesehen sein, dass jede den Aufnahmeschlitz aufweisende Anschlussplatte an dem Verbindungskörper, an dem Pfostenrohr und an der Rosette festgeschweißt ist. Dadurch lässt sich eine noch weiter verbesserte Kraftübertragung in dem kritischen Anschlussbereich erreichen.

Bevorzugt kann vorgesehen sein, dass es sich bei wenigstens zwei der Verbindungskörper um Verbindungshülsen handelt und/oder dass es sich bei wenigstens zwei der Verbindungskörper um Verbindungsrosetten oder um Verbindungsscheiben, mit oder ohne Durchbrechungen, handelt. Derartige Verbindungskörper sind besonders einfach und kostengünstig herstellbar bzw. verfügbar.

Gemäß einer bevorzugten Ausgestaltung kann vorgesehen sein, dass jede Verbindungshülse der wenigstens zwei Verbindungshülsen derart gestaltet ist, dass ein Anschlusskopf eines Gerüstbauteils mittels eines Anschlusskeils an einer der jeweiligen Verbindungshülse zugeordneten Rosette ohne eine Kollision mit der Verbindungshülse bzw. kollisionsfrei lösbar festkeilbar ist.

Gemäß einer ganz besonders bevorzugten Ausführungsvariante kann vorgesehen sein, dass jede, vorzugsweise im Wesentlichen kreiszylindrische, Verbindungshülse der wenigstens zwei Verbindungshülsen einen Außendurchmesser aufweist, der derart gewählt ist, dass zwischen einem Anschlusskeil, mittels welchem der Anschlusskopf des Gerüstbauteils an der zugeordneten Rosette lösbar festgekeilt ist und einer den Außendurchmesser aufspannenden, vorzugsweise im Wesentlichen kreiszylindrischen, Außenfläche der Verbindungshülse ein Spalt ausgebildet ist. Vorzugsweise beträgt der Spalt etwa 1 mm bis 2 mm.

Durch die vorstehenden Maßnahmen lässt sich die Kompatibilität des erfindungsgemäßen Fachwerkrahmens zu bekannten Modulgerüsten, insbesondere zu dem Lahyer Allround Modulgerüst, weiter verbessern, bei erweiterten Anschlussmöglichkeiten für bzw. von systemkompatiblen Gerüstbauteilen.

Gemäß einer vorteilhaften Weiterbildung kann vorgesehen sein, dass das Diagonalelement eine Längenverstell- und Spannvorrichtung umfasst, mittels welcher das Diagonalelement in seiner Länge verkürzbar ist, so dass eine Überhöhung und/oder Vorspannung des Fachwerkrahmens oder eines den Fachwerkrahmen umfassenden Fachwerks oder Fachwerksträgers einstellbar ist. Im einsatzfertig aufgebauten Zustand des erfindungsgemäßen Fachwerkrahmens ist das Diagonalelement spielfrei montiert.

Gemäß einer bevorzugten Ausgestaltung kann vorgesehen sein, dass jede Rosette der Rosetten von der unmittelbar benachbarten Rosette der Rosetten in einem dem Einfachen des Rastermaßes entsprechenden Abstand zueinander an dem jeweiligen Pfostenrohr festgeschweißt ist. Dadurch wird die Kompatibilität zu bekannten Modulgerüstsystemen, insbesondere zu dem Layher Allround Modulgerüstsystem, weiter verbessert und es werden zusätzliche Anschlussmöglichkeiten für Gerüstsystembauteile geschaffen.

Gemäß einer ganz besonders bevorzugten Ausführungsvariante kann vorgesehen sein, dass jedes Pfostenrohr der Pfostenrohre eine dem jeweiligen Pfostenrohrende nächst liegende Rosette der Rosetten aufweist, und dass wenigstens ein Pfostenrohr der Pfostenrohre vermittels eines, vorzugsweise handelsüblichen, Rohrverbinders mit einem Gerüststiel eines Modulgerüsts verbunden ist, wobei an dem Gerüststiel mehrere Rosetten in einem dem Rastermaß entsprechenden Abstand zueinander befestigt sind, von denen jede Rosette im Wesentlichen gleich gestaltet ist, wie die Rosetten der Pfostenrohre, und wobei die einem Gerüststielende des Gerüststiels nächst liegende Rosette des Gerüststiels von der nächstliegenden Rosette des Pfostenrohrendes einen Rosettenabstand aufweist, der einem ganzzahligen Vielfachen des Rastermaßes oder dem Einfachen des Rastermaßes entspricht. Durch diese Maßnahmen ist ein Anbau und/oder Weiterbau sowohl innerhalb der vertikalen Systemmaße als auch innerhalb der horizontalen Systemmaße von bekannten Modulgerüsten, besonders des Layher Allround Modulgerüsts in besonderem Maße ermöglicht. Dies steht im Gegensatz zu der Situation bei dem eingangs erwähnten Layher Allround Brückenträger, bei dem sich konstruktiv bedingt ein seitlicher Versatz der Längsachse der dort eingesetzten vertikalen Pfosten, an denen seitlich Anschlussköpfe befestigt sind, zu den Längsachsen der an diesen Anschlussköpfen mittels deren Anschlusskeilen lösbar vermittels deren Rosetten anschließbaren Gerüstbauteilen. Abgesehen davon muss dort, wenn man koaxial zu der Längsachse der Pfosten des Brückenträgers innerhalb der vertikalen Systemmaße weiter bauen will, ein spezielles Zubehörteil in Form eines eine Rosette aufweisenden Pfostenaufsatzes zur Verfügung gestellt, separat gehandhabt und in das Vierkantrohr des Pfostens des Brückenträgers eingesteckt werden. Dies ist aufwendig.

Gemäß einer bevorzugten Ausgestaltung kann vorgesehen sein, dass wenigstens eine Rosette der Rosetten oder wenigstens zwei oder wenigstens drei oder wenigstens vier der Rosetten Durchgangslöcher zum Durchstecken eines Anschlusselements eines Anschlusskopfes eines Gerüstbauteils und/oder zum Durchstecken eines Anschlusskeils zum Festkeilen eines Anschlusskopfes eines Gerüstbauteils an einer Rosette der Rosetten aufweist und/oder dass es sich bei wenigstens einer Rosette der Rosetten oder bei wenigstens zwei oder bei wenigstens drei oder bei wenigstens vier der Rosetten um Lochscheiben handelt. Dadurch lässt sich eine besondere Kompatibilität mit bekannten Modulgerüsten, insbesondere mit dem Layher Allround Modulgerüst erreichen.

Gemäß einer besonders bevorzugten Ausführungsvariante kann vorgesehen sein, dass es sich bei dem Längenverstellmittel um ein Längenverstell- und Spannelement handelt, das im Bereich seines ersten Endes oder an seinem ersten Ende ein erstes Gewinde aufweist und das im Bereich seines von dem ersten Ende, vorzugsweise in eine entgegen gesetzte Richtung, weg weisenden zweiten Endes oder an seinem von dem ersten Ende, vorzugsweise in eine entgegen gesetzte Richtung, weg weisenden zweiten Ende ein zweites Gewinde aufweist, und dass das Diagonalelement einen ersten Diagonalstab und einen zweiten Diagonalstab umfasst, wobei der erste Diagonalstab an seinem ersten Diagonalstabende ein zweites Gewinde aufweist, und wobei der zweite Diagonalstab an seinem ersten Diagonalstabende ein erstes Gewinde aufweist, und wobei das erste Gewinde des Längenverstell- und Spannelements mit dem ersten Gewinde des zweiten Diagonalstabs relativ zueinander um eine erste Drehachse drehbar, vorzugsweise lösbar, verschraubt ist, und wobei das zweite Gewinde des Längenverstell- und Spannelements mit dem zweiten Gewinde des ersten Diagonalstabs relativ zueinander um eine, vorzugsweise koaxial zu der ersten Drehachse angeordnete, zweite Drehachse drehbar, vorzugsweise lösbar, verschraubt ist, und dass das erste Gewinde des Längenverstell- und Spannelements, das zweite Gewinde des Längenverstell- und Spannelements, das erste Gewinde des zweiten Diagonalstabs und das zweite Gewinde des ersten Diagonalstabs jeweils in eine gleiche Richtung drehende Gewinde sind, also entweder rechtsdrehende Gewinde bzw. Rechtsgewinde sind oder linksdrehende Gewinde bzw. Linksgewinde sind, und wobei das erste Gewinde des Längenverstell- und Spannelements und das damit verschraubte erste Gewinde des zweiten Diagonalstabs jeweils eine erste Steigung, also identische erste Steigungen, aufweisen, und wobei das zweite Gewinde des Längenverstell- und Spannelements und das damit verschraubte zweite Gewinde des ersten Diagonalstabs jeweils eine zweite Steigung, also identische zweite Steigungen, aufweisen, die gegenüber der ersten Steigung unterschiedlich groß ist bzw. sind. Durch diese Maßnahmen lassen sich ganz besonders vorteilhafte Längenverstell- und Spannmöglichkeiten des Diagonalelements erreichen. Dadurch, dass das erste Innengewinde, das zweite Innengewinde, das erste Außengewinde und das zweite Außengewinde jeweils in die gleiche Richtung drehende Gewinde sind und dass das das erste Innengewinde und das erste Außengewinde jeweils eine erste Steigung aufweisen, während das zweite Innengewinde und das zweite Außengewinde jeweils eine zweite Steigung aufweisen, die gegenüber der ersten Steigung unterschiedlich groß ist, sind genauere Verspann-Möglichkeiten geschaffen als bei Verwendung eines Längenverstell- und Spannelements nach dem Stand der Technik, das ein rechtsdrehendes Innengewinde und ein linksdrehendes Innengewinde aufweist, deren Steigung identisch ist, in Kombination mit zwei Diagonalstäben nach dem Stand der Technik, die jeweils in die gleiche Richtung drehende Außengewinde mit jeweils identischer Steigung aufweisen, wie die Innengewinde des Längenverstell- und Spannelements nach dem Stand der Technik. Längenverstell- und Spannelemente nach dem Stand der Technik, die auch als Spannschlösser bezeichnet werden, weisen an ihren voneinander weg weisenden Enden immer Gewinde mit identischen bzw. gleich großen Steigungen auf, wobei immer eines der Gewinde ein Rechtsgewinde ist und ein anderes der Gewinde ein Linksgewinde ist. Bei der erfindungsgemäßen Ausführungsvariante wird die Längenverstellung und Verspannung durch die unterschiedlichen Steigungen in Kombination mit den in die gleiche Richtung drehenden Gewinden ermöglicht. Dadurch lässt sich einerseits eine schnelle Längenverstellung bzw. Verspannung erreichen und andererseits eine genau einstellbare Längenverstellung bzw. Verspannung.

Gemäß einer vorteilhaften Ausgestaltung kann es sich bei dem ersten Gewinde und bei dem zweiten Gewinde des Längenverstell- und Spannelements jeweils um ein Innengewinde handeln und kann es sich bei dem zweiten Gewinde des ersten Diagonalstabs und bei dem ersten Gewinde des zweiten Diagonalstabs jeweils um ein Außengewinde handeln. Es versteht sich jedoch, dass es sich bei dem ersten Gewinde und bei dem zweiten Gewinde des Längenverstell- und Spannelements jeweils um ein Außengewinde handeln kann und dass es sich bei dem zweiten Gewinde des ersten Diagonalstabs und bei dem ersten Gewinde des zweiten Diagonalstabs jeweils um ein Innengewinde handeln kann. Auch sind andere Gewindekombinationen denkbar, bei denen das Längenverstell- und Spannelement sowohl ein Innengewinde als auch ein Außengewinde aufweist, während es sich bei dem ersten Gewinde des zweiten Diagonalstabs um ein Innengewinde und bei dem zweiten Gewinde des ersten Diagonalstabs um ein Außengewinde handelt oder während es sich bei dem ersten Gewinde des zweiten Diagonalstabs um ein Außengewinde und bei dem zweiten Gewinde des ersten Diagonalstabs um ein Innengewinde handelt.

Gemäß einer bevorzugten Weiterbildung kann vorgesehen sein, dass die erste Steigung um wenigstens das Doppelte größer ist als die zweite Steigung und/oder dass die erste Steigung wenigstens 5 mm oder etwa 10 mm beträgt und dass die zweite Steigung einen Betrag aufweist, der entweder in einem Bereich von 1 mm bis 4 mm liegt oder der etwa 3 mm beträgt. Dadurch lassen sich die vorstehenden Vorteile in besonderem Maße erreichen.

Gemäß einer bevorzugten Ausgestaltung kann vorgesehen sein, dass das erste Gewinde des Längenverstell- und Spannelements und das erste Gewinde des zweiten Diagonalstabs jeweils einer ersten Gewindeart, also identischen ersten Gewindearten, zugeordnet sind und dass das zweite Gewinde des Längenverstell- und Spannelements und das zweite Gewinde des ersten Diagonalstabs jeweils einer zweiten Gewindeart, also identischen zweiten Gewindearten, zugeordnet sind, die gegenüber der ersten Gewindeart unterschiedlich ist bzw. sind. Diese Maßnahmen stehen im Unterschied zu den aus dem Stand der Technik bekannten Konstruktionen, bei denen die Innengewinde des Längenverstell- und Spannelements bzw. des Spannschlosses und die zugeordneten Außengewinde der Diagonalstäbe immer identische Gewindearten aufweisen.

Gemäß einer vorteilhaften Weiterbildung kann vorgesehen sein, dass es sich bei dem ersten Gewinde des Längenverstell- und Spannelements und bei dem ersten Gewinde des zweiten Diagonalstabs jeweils um ein Dywidag Gewinde handelt und dass es sich bei dem zweiten Gewinde des Längenverstell- und Spannelements und bei dem zweiten Gewinde des ersten Diagonalstabs jeweils um ein metrisches Gewinde handelt. Dadurch wird eine genauere Längenverstell- und Spannmöglichkeit geschaffen als beim Einsatz von zwei Diagonalstäben mit Dywidag Außengewinden in Kombination mit einem Längenverstell- und Spannelement mit zwei passenden Dywidag Innengewinden nach dem Stand der Technik. Andersherum ist eine Längenverstellung und Verspannung schneller möglich als mit zwei Gewindestäben mit metrischen Gewinden.

Die Erfindung betrifft auch einen modularen Fachwerkträger, der aus mehreren in einer gemeinsamen Fachwerkebene angeordneten, erfindungsgemäßen Fachwerkrahmen, insbesondere nach einem der Ansprüche 1 bis 13, aufgebaut ist, vorzugsweise derart, dass mehrere untereinander gleiche oder sich paarweise pro Fachwerkrahmen nur in ihrer Länge unterscheidende und ansonsten untereinander gleiche Querriegel horizontal in Reihe angeordnet sind und mittels der zugehörigen Bolzen an den zugehörigen Anschlussplatten der zugehörigen, sich zu den Querriegeln jeweils senkrecht erstreckenden, wenigstens drei oder mehr, untereinander gleichen Pfostenrohre gelenkig und lösbar befestigt sind, wobei wenigstens zwei oder mehr Querriegel der Querriegel einen Obergurt ausbilden, bei dem die Längsachsen der Querriegel im Wesentlichen koaxial oder fluchtend angeordnet sind, und wobei wenigstens zwei oder mehr Querriegel der Querriegel einen Untergurt ausbilden, bei dem die Längsachsen der Querriegel im Wesentlichen koaxial oder fluchtend angeordnet sind.
Die Erfindung betrifft auch eine Überbrückungs- und/oder Tragkonstruktion, beispielsweise eine Fußgängerbrücke, einen Laufsteg, ein Podium oder ein Gerüst oder eine Abfangung für ein Gerüst oder eines Gerüsts, eine Unterkonstruktion für ein Gerüst oder Podium oder eines Gerüsts oder Podiums, oder eine Aufhängung für ein Hängegerüst oder eines Hängegerüsts, mit wenigstens einem oder mehreren erfindungsgemäßen Fachwerkrahmen, nach einem der Ansprüche 1 bis 13, oder mit einem erfindungsgemäßen Fachwerkträger, nach Anspruch 14. Es versteht sich, dass die vorstehenden Merkmale und Maßnahmen im Rahmen der Ansprüche kombinierbar sind.
Weitere Merkmale, Vorteile und Gesichtspunkte der Erfindung ergeben sich aus den Ansprüchen und aus dem nachfolgenden Beschreibungsteil, in dem ein bevorzugtes Ausführungsbeispiel der Erfindung anhand der Figuren beschrieben ist.
Es zeigen:
- Fig. 1: eine dreidimensionale Ansicht eines erfindungsgemäßen Fachwerk-Rahmens;
- Fig. 2: den Fachwerkrahmen gemäß Fig. 1 in einer Draufsicht;
- Fig. 3: den Fachwerkrahmen gemäß Fig. 2 in einer Seitenansicht von links;
- Fig. 4: den Fachwerkrahmen gemäß Fig. 2 in einer Oberansicht;
- Fig. 5: einen stark vergrößerten Ausschnitt im Bereich der oberen Anschlusseinheit des Fachwerkrahmens in einer Ansicht gemäß Fig. 3, wobei an einer Lochscheibe der Anschlusseinheit ein Anschlusskopf eines Gerüstbauteils mit einem sich in seiner Verriegelungsstellung befindlichen Anschlusskeil verkeilt ist;
- Fig. 6: eine dreidimensionale Ansicht eines bevorzugten Ausführungsbeispiels eines Spannschlosses zusammen mit einem Endfitting;
- Fig. 7: das Spannschloss mit Endfitting gemäß Figur 6 in einer Draufsicht;
- Fig. 8: das Spannschloss mit Endfitting gemäß Figur 6 in einer Seitenansicht.

Der erfindungsgemäße Fachwerkrahmen 20 ist aus mehreren stabförmigen Einzelteilen aus Stahl wieder lösbar zusammengesetzt. Wesentliche Einzelteile sind zwei gleiche, langgestreckte Pfostenrohre 21, zwei gleiche, langgestreckte Querriegel 22 und wenigstens ein in der Länge verstellbares, langgestrecktes Diagonalelement 23. Die beiden Pfostenrohre 21 und die beiden Querriegel 22 sowie das wenigstens eine Diagonalelement 23 sind über Bolzen 24 gelenkig und lösbar miteinander verbunden. Die beiden Pfostenrohre 21 sind im Wesentlichen parallel zueinander angeordnet. Die beiden Querriegel 22 sind ebenfalls im Wesentlichen parallel zueinander angeordnet. Die Querriegel 22 sind im Wesentlichen senkrecht zu den Pfostenrohren 21 angeordnet. Die Pfostenrohre 21 und Querriegel 22 sind zu einem Rahmen 25 verbunden. Die Längsachsen 26 der Pfostenrohre 21 und die Längsachsen 27 der Querriegel 22 spannen eine Fachwerkebene 28 auf. Die Bolzenachsen 29 der Bolzen 24 sind senkrecht zu den Längsachsen 26 der Pfostenrohre 21 und senkrecht zu den Längsachsen 27 der Querriegel 22 bzw. senkrecht zu der besagten Fachwerkebene 28 angeordnet. Die Pfostenrohre 21 und die Querriegel 22 sind mittels des wenigstens einen Diagonalelements 23 zu einem stabilen Fachwerkrahmen 20 verbunden bzw. verspannt. Dabei ist das wenigstens eine Diagonalelement 23 spielfrei eingebaut bzw. verspannt.

Der Fachwerkrahmen 20 dient zum Aufbau einer in den Figuren nicht gezeigten Überbrückungs- und/oder Tragkonstruktion. Darin ist der Fachwerkrahmen 20 bestimmungsgemäß derart eingebaut, dass die Pfostenrohre 21 vertikal bzw. lotrecht angeordnet sind. Die im auf- bzw. eingebauten Zustand horizontalen Querriegel 22 bilden Gurte des Fachwerkahmens 20. Im Auf- bzw. eingebauten Zustand bildet der untere bzw. erste Querriegel 22 einen Untergurt oder einen Bestandteil eines Untergurts, während der obere bzw. zweite Querriegel 22 einen Obergurt oder einen Bestandteil eines Obergurts bildet.

Jedes Pfostenrohr 21 weist eine, vorzugsweise 2000 mm betragende, Länge 30 auf. Jedes Pfostenrohr 21 erstreckt sich im Wesentlichen gerade entlang seiner Längsachse 26. Die Längsachse 26 des in den Figuren 1 bis 4 jeweils links gezeigten, ersten Pfostenrohrs 21 weist von der Längsachse 26 des in den Figuren 1 bis 4 jeweils rechts gezeigten, zweiten Pfostenrohrs 21 einen Abstand 31 auf. Dieser Abstand 31 entspricht einem Systemabstand eines Modulgerüstsystems. Vorzugsweise beträgt der besagte Abstand 31 einem Systemabstand des Layher-Allround Modulgerüstsystems. Beispielsweise beträgt der besagte Abstand 31 etwa 2070 mm.

Jeder Querriegel 22 erstreckt sich im Wesentlichen gerade entlang seiner Längsachse 27. Die Längsachse 27 des in den Figuren 1 bis 4 jeweils unten gezeigten, ersten Querriegels 22 weist von der Längsachse 27 des in den Figuren 1 bis 4 jeweils oben gezeigten, zweiten Querriegels 22 einen Abstand 32 auf. Vorzugsweise beträgt dieser Abstand 32 etwa 1800 mm.

Vorzugsweise handelt es sich bei den Pfostenrohren 21 um Rundrohre bzw. Pfostenrundrohre. Vorzugsweise weisen die Pfostenrohre 21 jeweils einen Außendurchmesser 43 von 48,3 mm und eine Wandstärke von etwa 3,2 mm oder von etwa 4,0 mm auf. Vorzugsweise bestehen die Pfostenrohre 21 aus Stahl der Qualität S355. Jedes Pfostenrohr 21 weist ein in den Figuren 1 bis 3 jeweils unteres, erstes Pfostenrohrende 33.1 und ein davon weg weisendes, in den Figuren 1 bis 3 jeweils oberes, zweites Pfostenrohrende 33.2 auf.

Die Querriegel 22 sind mit Quadrat- bzw. Vierkantrohren 34 gebildet. Diese weisen eine Dicke bzw. Breite bzw. einen Außendurchmesser von vorzugsweise 60 mm und eine Wandstärke von vorzugsweise 4 mm auf. Jeder Querriegel 22 weist ein in den Figuren 1, 2 und 4 jeweils links gezeigtes, erstes Querriegelende 35.1 und ein davon weg weisendes, in den Figuren 1, 2 und 4 jeweils rechts gezeigtes, zweites Querriegelende 35.2 auf.

Im Bereich jedes Pfostenrohrendes 33.1, 33.2 der Pfostenrohre 21 sind zwei Anschlussplatten 36.1; 36.2 aus Stahl befestigt. Dabei handelt es sich um Anschluss-, Binde- bzw. Knotenbleche. Die dem ersten bzw. unteren Pfostenrohrende 33.1 des ersten bzw. linken Pfostenrohrs 21 zugeordneten beiden ersten bzw. unteren Anschlussplatten 36.1 und die dem ersten bzw. unteren Pfostenrohrende 36.1 des zweiten bzw. rechten Pfostenrohrs 21 zugeordneten beiden ersten bzw. unteren Anschlussplatten 36.1 sind gleich gestaltet. Auch die dem zweiten bzw. oberen Pfostenrohrende 33.2 des ersten bzw. linken Pfostenrohrs 21 zugeordneten beiden zweiten bzw. oberen Anschlussplatten 36.2 und die dem zweiten bzw. oberen Pfostenrohrende 33.2 des zweiten bzw. rechten Pfostenrohrs 21 zugeordneten beiden zweiten bzw. oberen Anschlussplatten 36.2 sind gleich gestaltet.

Jeweils zwei Anschlussplatten 36.1; 36.2 der vier Anschlussplatten 36.1; 36.2 jedes Pfostenrohrs 21 sind paarweise auf gleicher Höhe angeordnet und bilden jeweils ein Anschlussplattenpaar 37.1; 37.2. Die beiden Anschlussplatten 36.1; 36.2 jedes Anschlussplattenpaars 37.1; 37.2 jedes Pfostenrohrs 21 sind in einer gedachten gemeinsamen Ebene 38 parallel zueinander angeordnet, welche die Längsachse 26 des jeweiligen Pfostenrohrs 21 enthält. Die beiden Anschlussplatten 36.1; 36.2 jedes Anschlussplattenpaars 37.1; 37.2 jedes Pfostenrohrs 21 erstrecken sich in entgegen gesetzte Richtungen voneinander weg. Jede Anschlussplatte 36.1; 36.2 der Anschlussplatten 36.1; 36.2 weist eine schmetterlingsflügelförmige Außenkontur auf. Jede Anschlussplatte 36.1; 36.2 hat zwei Anschlusslaschen 39.1, 40.1; 39.2, 40.2. Jede Anschlusslasche 39.1, 40.1; 39.2, 40.2 weist eine Durchgangsöffnung 48 für einen Bolzen 24 auf.

An den in die gleiche Richtung weisenden, zweiten bzw. oberen Pfostenrohrenden 33.2 der Pfostenrohre 21 ist jeweils eine auch als Verbindungskörper bezeichnete Verbindungshülse 41 befestigt. Bei jeder Verbindungshülse 41 handelt es sich um ein Rundrohr aus Stahl bzw. um einen Abschnitt eines Rundrohrs aus Stahl. Jede Verbindungshülse 41 weist eine im Wesentlichen kreiszylindrische Innenumfangsfläche und eine im Wesentlichen kreiszylindrische Außenumfangsfläche 42 auf. Jede Verbindungshülse weist einen Innendurchmesser auf, der geringfügig größer ist als der jeweilige Außendurchmesser 43 des jeweiligen Pfostenrohrs 21. Jede Verbindungshülse 41 weist einen, vorzugsweise etwa 60,3 mm betragenden, Außendurchmesser 45 auf. Jede Verbindungshülse 41 umschließt den Außenumfang 44 des jeweiligen Pfostenrohrs 21 vollständig und ununterbrochen. Jede Verbindungshülse 41 ist an ihren voneinander weg weisenden Hülsenenden an dem darin eingesteckten Pfostenrohr 21 festgeschweißt.

Die der jeweiligen Verbindungshülse 41 zugeordneten, zweiten bzw. oberen Anschlussplatten 36.2 weisen jeweils einen Aufnahmeschlitz 47 auf. Letzterer ist zu der dem jeweiligen Pfostenrohr 21 zugewandten Seite der jeweiligen zweiten bzw. oberen Anschlussplatte 36.2 hin offen. Der besagte Aufnahmeschlitz 47 ist in Richtung der Längsachse 26 des jeweiligen Pfostenrohrs 21 betrachtet zwischen den jeweiligen beiden Anschlusslaschen 39.1, 40.1 der jeweiligen zweiten bzw. oberen Anschlussplatte 36.2 bzw. zwischen den Durchgangsöffnungen 48 der jeweiligen beiden Anschlusslaschen 39.1, 40.1 der jeweiligen zweiten bzw. oberen Anschlussplatte 36.2 angeordnet.

Die jeweils zwei zweiten bzw. oberen Anschlussplatten 36.2 jedes Pfostenrohrs 21 sind jeweils mit ihrem Aufnahmeschlitz 47 auf eine auch als Rosette bezeichnete Lochscheibe 50 aufgesteckt. Letzte ist jeweils im Bereich des mit der Verbindungshülse 41 versehenen, zweiten bzw. oberen Pfostenrohrendes 33.2 des jeweiligen Pfostenrohrs 21 an diesem festgeschweißt. Die jeweiligen beiden zweiten bzw. oberen Anschlussplatten 36.2 sind sowohl an der jeweiligen Verbindungshülse 41 als auch an dem jeweiligen Pfostenrohr 21, wie auch an der jeweils zugeordneten Lochscheibe 50 festgeschweißt. Die jeweiligen beiden zweiten bzw. oberen Anschlussplatten 36.2, die zugeordnete Verbindungshülse 41 und die zugeordnete Lochscheibe 50 bilden jeweils eine zweite bzw. obere Anschlusseinheit 52.

Jede Lochscheibe 50 jedes Pfostenrohrs 21 ist in an sich bekannter Weise mit parallelen Seitenflächen gestaltet, die einem der Lochscheibendicke entsprechenden, vorzugsweise 9 mm bis 10 mm betragenden, Abstand zueinander aufweisen. Jede Lochscheibe 50 jedes Pfostenrohrs 21 weist in an sich bekannter Weise acht Durchgangslöcher auf, die jeweils in einem Umfangswinkel von 45 Grad zueinander versetzt angeordnet sind. Dabei sind in ebenfalls an sich bekannter Weise vier kleine Durchgangslöcher und vier große Durchgangslöcher vorgesehen, die jeweils abwechselnd angeordnet sind, so dass also in Umfangsrichtung betrachtet, zwischen jeweils zwei kleinen Durchgangslöchern ein großes Durchgangsloch und zwischen jeweils zwei großen Durchgangslöchern ein kleines Durchgangsloch angeordnet ist.

Die im Bereich der Verbindungshülsen 41 und den dort angeordneten geschlitzten, zweiten bzw. oberen Anschlussplatten 36.2 angeordneten Lochscheiben 50 sind jeweils derart an dem jeweiligen Pfostenrohr 21 festgeschweißt und mit der jeweiligen geschlitzten zweiten bzw. oberen Anschlussplatte 36.2 verschweißt, dass sechs Ihrer acht Durchgangslöcher frei bleiben, wobei bezogen auf jede der voneinander weg weisenden beiden Anschlussplattenseiten der jeweiligen, geschlitzten, zweiten bzw. oberen Anschlussplatte 36.2 jeweils drei Durchgangslöcher frei bleiben. Außerdem sind diese Lochscheiben 50 derart angeordnet, dass jeweils zwei kleine Durchgangslöcher der insgesamt vier kleinen Durchgangslöcher von den den jeweiligen Aufnahmeschlitz 47 der jeweiligen zweiten bzw. oberen Anschlussplatte 36.2 begrenzenden, vorzugsweise parallelen, Schlitzwänden der jeweiligen zweiten bzw. oberen Anschlussplatte 36.2 überdeckt sind. Die vier großen Durchgangslöcher und zwei der vier kleinen Durchgangslöcher bleiben also frei.

An den jeweils paarweise auf gleicher Höhe gegenüberliegend angeordneten, sich aufeinander zu erstreckenden Querriegel-Anschlusslaschen 39.1; 39.2 der Anschlussplatten 36.1; 36.2 der beiden Pfostenrohre 21 ist jeweils ein Querriegel 22 der beiden Querriegel 22 jeweils mittels eines Bolzens 24 wieder lösbar angeschlossen, der durch die jeweilige Durchgangsöffnung 48 der jeweiligen Querriegel-Anschlusslasche 39.1; 39.2 hindurchgesteckt ist. Jeder Bolzen 24 erstreckt sich mit seiner Bolzenlängsachse 29 senkrecht zu den Längsachsen 26, 27 der Pfostenrohre 21 und der Querriegel 22 und damit senkrecht zu der besagten Fachwerkebene 28.

In diagonal gegenüberliegenden Eckbereichen, beispielsweise in den in den Figuren 1 und 2 links oben und rechts unten gezeigten Eckbereichen 53.1, 53.2 des Fachwerkrahmens 20, ist das Diagonalelement 23 ebenfalls über Bolzen 24 an diagonal gegenüberliegenden, sich aufeinander zu erstreckenden Diagonalelement-Anschlusslaschen 40.1, 40.2 sowohl einer zweiten bzw. oberen Anschlussplatte 36.2 der zweiten bzw. oberen Anschlussplatten 36.2, beispielsweise des ersten bzw. linken Pfostenrohrs 21, als auch an einer ersten bzw. unteren Anschlussplatte 36.1 der ersten bzw. unteren Anschlussplatten 36.1, beispielsweise des zweiten bzw. rechten Pfostenrohrs 21, wieder lösbar angeschlossen. Jeder dieser Bolzen 24 erstreckt sich mit seiner Bolzenlängsachse 29 senkrecht zu den Längsachsen 49, 26, 27 des Diagonalelements 23, der Pfostenrohre 21 und der Querriegel 22 durch jeweils eine Durchgangsöffnung 48 der jeweiligen Diagonalen-Anschlusslasche 40.1, 40.2 hindurch.

Jeder Querriegel 22 umfasst ein sich im Wesentlichen über dessen gesamte Länge erstreckendes, gerades Quadrat- bzw. Vierkantrohr 34. In die voneinander weg weisenden Rohrenden des jeweiligen Quadrat- bzw. Vierkantrohrs 34 ist jeweils ein Anschlussverbinder 54 eingesteckt und dort, vorzugsweise durch Schweißen, befestigt. Jeder Anschlussverbinder 54 umfasst zwei Anschlusslaschen. Die jeweils zwei Anschlusslaschen sind parallel zueinander in einem Abstand zueinander angeordnet. Der Abstand ist geringfügig größer als die Wanddicke der jeweils zugeordneten Anschlussplatte 36.1, 36.2. Jede Anschlusslasche des Anschlussverbinders 54 weist eine Durchgangsöffnung für einen Bolzen 24 auf. Im montierten Zustand ist jeder Querriegel 22 mit seinen beiderends angeordneten Anschlusslaschen jeweils auf eine Querriegel-Anschlusslasche 39.1, 39.2 einer Anschlussplatte 36.1, 36.2 der Anschlussplatten eines Pfostenrohrs 21 der Pfostenrohre 21 aufgesteckt. Dabei fluchten die Durchgangsöffnungen der jeweiligen beiden Anschlusslaschen des jeweiligen Anschlussverbinders 54 des jeweiligen Querriegels 22 mit der Durchgangsöffnung 48 der jeweiligen Querriegel-Anschlusslasche 39.1, 39.2 der jeweiligen Anschlussplatte 36.1, 36.2, wobei jeweils ein Bolzen 24 der Bolzen 24 durch die jeweiligen drei Durchgangsöffnungen hindurch gesteckt ist.

An jedem Pfostenrohr 21 sind außer der vorstehend erwähnten, in den Figuren 1, 2 und 3 jeweils obersten Lochscheibe 50, die teilweise in dem Aufnahmeschlitz 47 der geschlitzten, zweiten bzw. oberen Anschlussplatte 36.2 aufgenommen ist, auch noch drei weitere gleiche Lochscheiben 50 festgeschweißt. Alle Lochscheiben 50 jedes Pfostenrohrs 21 sind in Richtung der Längsachse 26 des jeweiligen Pfostenrohrs 21 betrachtet jeweils in einem dem Einfachen des Rastermaßes eines Modulgerüsts bzw. eines Modulgerüstsystems, insbesondere des Layher Allround Modulgerüsts bzw. Modulgerüstssystems, entsprechenden Abstand 55 zueinander angeordnet. Vorzugsweise beträgt dieser Abstand 55 etwa 500 mm. Bei jedem Pfostenrohr 21 weist diejenige Lochscheibe 50 der Lochscheiben 50, die den größten Abstand von dem zweiten bzw. oberen Pfostenrohrende 33.2 aufweist bzw. die dem ersten bzw. unteren Pfostenrohrende 33.1 zugeordnet ist, von einer an dem jeweiligen ersten bzw. unteren Pfostenrohrende 33.1 ausgebildeten Stirnkante des jeweiligen Pfostenrohrs 21 einen Abstand 59 auf. Vorzugsweise beträgt dieser Abstand 59 etwa 400 mm. Jede Lochscheibe 50 weist einen, vorzugsweise etwa 123,5 mm betragenden, Außendurchmesser auf. Jede Lochscheibe weist eine, vorzugsweise etwa 9 mm oder etwa 10 mm betragende Lochscheibendicke auf.

An jedem Pfostenrohr 21 ist in einem, vorzugsweise etwa 145 mm bis 155 mm betragenen, Abstand 56 zu der an dem jeweiligen ersten bzw. unteren Pfostenrohrende 33.1 ausgebildeten Stirnkante des jeweiligen Pfostenrohrs 21 eine auch als Verbindungskörper bezeichnete Verbindungscheibe 57 aus Vollmaterial festgeschweißt. Jede Verbindungsscheibe 57 weist einen, vorzugsweise etwa 100 mm betragenden, Außendurchmesser auf. Jede Verbindungscheibe 57 weist eine, vorzugsweise der Lochscheibendicke der Lochscheiben 50 entsprechende, Scheibendicke auf. Vorzugsweise beträgt die Scheibendicke etwa 9 mm oder etwa 10 mm. Jede Verbindungscheibe 57 weist in Richtung der Längsachse 26 des jeweiligen Pfostenrohrs 21 betrachtet zu der nächstliegenden Lochscheibe 50 einen Abstand 58 auf. Vorzugsweise beträgt dieser Abstand 58 etwa 245 mm. Die Funktion der jeweiligen Verbindungscheibe 57 entspricht im Wesentlichen der Funktion der jeweiligen Verbindungshülse 41. Demgemäß wäre anstelle der jeweiligen Verbindungsscheibe 57 auch eine, vorzugsweise gleiche, Verbindungshülse denkbar, wie sie an dem gegenüber liegenden, zweiten bzw. oberen Pfostenrohrende 33.2 der Pfostenrohre 21 vorgesehen ist.

Jede Verbindungsscheibe 57 ist teilweise in einem zu dem jeweiligen Pfostenrohr 21 hin offenen Aufnahmeschlitz 46 einer Anschlussplatte 36.1 der jeweiligen ersten bzw. unteren Anschlussplatten 36.1 aufgenommen. Jede erste bzw. untere Anschlussplatte 36.1 ist sowohl mit dem jeweiligen Pfostenrohr 21 als auch mit der jeweiligen Verbindungsscheibe 57 verschweißt. Jede Verbindungsscheibe 57 bildet mit den jeweils zugeordneten beiden ersten bzw. unteren Anschlussplatten 36.1 eine erste bzw. untere Anschlusseinheit 51 aus.

Im Unterschied jeweils zu der Lage derjenigen Lochscheibe 50, die der die Verbindungshülse 41 umfassenden, zweiten bzw. oberen Anschlusseinheit 52 zugeordnet ist, ist jede Verbindungsscheibe 57 in Höhe der Querriegel-Anschlusslasche 39.1 der jeweiligen ersten bzw. unteren Anschlussplatte 36.1 angeordnet. Dies vorzugsweise derart, dass die jeweilige Horizontalmittenebene der Verbindungsscheibe 57 und die Bohrungsachse der jeweiligen Querriegel-Anschlusslasche in einer gedachten gemeinsamen Ebene liegen. Dies führt dazu, dass die Längsachse 27 des ersten bzw. unteren Querriegels 22, mit der jeweiligen Horizontalmittenebene der jeweiligen Verbindungsscheibe 57 etwa fluchtet. Dadurch können die über den ersten bzw. unteren Querriegel 22 "ankommenden" Kräfte optimal auf die jeweilige Verbindungsscheibe 57 übergeleitet werden.

Das Diagonalelement 23 umfasst zwei Diagonalstäbe 60.1, 60.2, nämlich einen geraden ersten Diagonalstab 60.1 und einen geraden zweiten Diagonalstab 60.2. Bei den Diagonalstäben 60.1, 60.2 handelt es sich jeweils um Dywidag-Stäbe bzw. um ein Dywidag-Außengewinde aufweisende Spannstäbe. Jeder Diagonalstab 60.1, 60.2 weist ein erstes Diagonalstabende 61.1; 61.2 und ein davon in eine entgegengesetzte Richtung weg weisendes zweites Diagonalstabende 61.2; 62.2 auf. Der in den Figuren 1 und 2 jeweils rechts unten gezeigte erste Diagonalstab 60.1 weist eine erste Diagonalstablänge auf und der in den Figuren 1 und 2 jeweils links gezeigte zweite Diagonalstab 60.2 weist eine zweite Diagonalstablänge auf. Vorzugsweise ist die zweite Diagonalstablänge kleiner als die erste Diagonalstablänge, oder umgekehrt.

Jeder Diagonalstab 60.1, 60.2 ist mit einem ersten Diagonalstabende 61.1; 62.1 seiner beiden Diagonalstabenden 61.1, 61.2; 62.1, 62.2 an einem auch als Längenverstellmittel bzw. Spannschloss bezeichneten Längenverstell- und Spannelement 65 befestigt. Mittels des Längenverstell- und Spannelements 65 kann das Diagonalelement 23 in seiner Länge verstellt und mit dem aus den beiden Pfostenrohren 21 und den beiden Querriegeln 22 gebildeten Rahmen 25 zu dem stabilen Fachwerkrahmen 20 verspannt werden. Das Längenverstell- und Spannelement 65 weist an jedem seiner voneinander weg weisenden Enden 66.1, 66.2 ein Innengewinde 63.1, 63.2 auf, in welches jeweils das Außengewinde 64.1, 64.2 des zugeordneten Diagonalstabendes 61.1; 62.1 des jeweiligen Diagonalstabs 60.1, 60.2 eingeschraubt ist. Die Gewindegänge der Außengewinde 64.1, 64.2 der Diagonalstäbe 60.1, 60.2 und die Gewindegänge der Innengewinde 63.1, 63.2 des Längenverstell- und Spannelements 65 sind derart aufeinander abgestimmt gestaltet, dass bei einem Drehen des Längenverstell- und Spannelements 65 um seine Längsachse 78 in einer ersten Drehrichtung die beiden Diagonalstäbe 60.1, 60.2 aufeinander zu bewegt werden und dass bei einem Drehen des Längenverstell- und Spannelements 65 in einer zweiten Drehrichtung entgegengesetzt zu der ersten Drehrichtung die beiden Digonalstäbe 60.1, 60.2 in entgegengesetzter Richtungen voneinander weg bewegt werden.

Jeder Diagonalstab 60.1, 60.2 weist an seinem von seinem ersten Diagonalstabende 61.1; 62.2 weg weisenden zweiten Diagonalstabende 61.2; 62.2 einen dort drehfest mit dem jeweiligen Diagonalstab 60.1, 60.2 verbundenen Befestigungskörper 67 auf. Jeder Befestigungskörper 67 weist zwei Anschlusslaschen auf, die sich in einem Abstand parallel zueinander von dem jeweiligen Diagonalstab 60.1 60.2 weg erstrecken. Jede Anschlusslasche dieser Anschlusslaschen weist eine Durchgangsöffnung für einen Bolzen 24 auf. Im an der jeweils zugeordneten Diagonalen-Anschlusslasche 40.1, 40.2 der jeweiligen Anschlussplatte 36.1, 36.2 des jeweiligen Pfostenrohrs 21 montierten Zustand fluchten die Durchgangsöffnungen der besagten Anschlusslaschen des jeweiligen Diagonalstabs 60.1, 60.2 mit der jeweiligen Durchgangsöffnung 48 der jeweiligen Diagonalen-Anschlusslasche 61.1; 62.1, wobei durch die jeweils drei miteinander fluchtenden Durchgangsöffnungen jeweils ein Bolzen 24 der Bolzen 24 hindurch gesteckt ist.

Bei den Durchgangsöffnungen für die Bolzen 24 handelt es sich um kreiszylindrische Durchgangsbohrungen. Bei den Bolzen 24 handelt es sich um kreiszylindrische Bolzen.

Der erfindungsgemäße Fachwerkrahmen 20 kann vorzugsweise wie folgt zusammenmontiert werden: Zunächst wird aus den beiden Pfostenrohren 21 und aus den beiden Querriegeln 22 ein Rahmen 25 aufgebaut. Anschließend wird in den Rahmen 25 das Diagonalelement 23 eingebaut. Daran anschließend wird das Längenverstell- und Spannelement 65 in der besagten ersten Drehrichtung solange um seine Längsachse 78 gedreht, bis durch das dadurch bewirkte Aufeinanderzubewegen der beiden Diagonalstäbe 60.1, 60.2 unter gleichzeitiger Verkürzung der Länge des Diagonalelements 23 die den besagten Rahmen 25 bildenden Pfostenrohre 21 und Querriegel 22 miteinander spielfrei verbunden bzw. verspannt sind. In dem fertig montierten Fachwerkrahmen 20 sind also die Pfostenrohre 21 und die Querriegel 22 über das Diagonalelement 23 spielfrei miteinander verbunden bzw. verspannt. Durch das Verspannen kann eine gezielte Überhöhung eines aus wenigstens einem erfindungsgemäßen Fachwerkrahmen 20 und darin mittels entsprechenden Bolzen lösbar angeschlossenen, weiteren gleichen oder ähnlichen Querriegeln sowie wenigstens einem daran angeschlossenen weiteren gleichen oder ähnlichen Pfostenrohr sowie wenigstens einem in gleicher oder ähnlicher Weise zwischen einem Pfostenrohr der Pfostenrohre des erfindungsgemäßen Fachwerkrahmens 20 und dem benachbarten weiteren Pfostenrohr angeordneten, weiteren oder ähnlichen Diagonalelement gebildeten Binders bzw. Fachwerkträgers erreicht werden.

An jeder Lochscheibe 50 der Lochscheiben 50 der Pfostenrohre 21 kann in an sich bekannter Weise ein Anschlusskopf 70 eines Gerüstbauteils 71 mittels eines Anschlusskeils 72 lösbar angeschlossen und verkeilt werden. Um dies auch an denjenigen Lochscheiben 50 zu ermöglichen, die im Bereich des jeweiligen zweiten bzw. oberen Pfostenrohrendes 33.2 der Pfostenrohre 21 angeordnet sind, an deren Pfostenrohrenden 33.2 die jeweilige Verbindungshülse 41 befestigt ist, weist jede Verbindungshülse 41 einen Außendurchmesser 45 auf, der so gewählt ist, dass ein, insbesondere bekannter, Anschlusskopf 70 eines bzw. des Modulgerüstsystems, insbesondere des Layher Allround Modulgerüstsystems, mittels eines Anschlusskeils 72 an der der Verbindungshülse 41 zugeordneten Lochscheibe 50 ohne eine Kollision mit der Verbindungshülse 41 festkeilbar ist. Zu diesem Zwecke ist der Außendurchmesser 45 der Verbindungshülse 41 kleiner gewählt als ein kleinster Abstand zwischen einer inneren, vorderen, vertikalen Keilanlagefläche eines oberen Kopfteils 73 des Anschlusskopfes 70 und einer äußeren, vorderen, vertikalen Anlagefläche 74 des oberen Kopfteils 73 des Anschlusskopfes 70, mit welchem sich dieser im mittels des Anschlusskeils 72 festgekeilten Zustand auf der Außenoberfläche des Pfostenrohrs 21 abstützt. Dadurch ist im festgekeilten Zustand zwischen der vorderen, vertikalen Keilanlagefläche 75 des Anschlusskeils 72 und dem Außenumfang der der Keilanlagefläche 75 gegenüber liegenden Verbindungshülse 41 ein vertikaler Spalt 76 ausgebildet. Bei einem Außendurchmesser 45 der Verbindungshülse 41 von 60,3 mm beträgt der Spalt 76 etwa 2,1 mm. Mit anderen Worten gesagt, ist der Außendurchmesser 45 jeder Verbindungshülse 41 der wenigstens zwei Verbindungshülsen 41 derart gewählt, dass zwischen dem Anschlusskeil 72, mittels welchem der Anschlusskopf 70 des Gerüstbauteils 71 an der zugeordneten Lochscheibe 50 lösbar festgekeilt ist und der den Außendurchmesser 45 aufspannenden Außenfläche der Verbindungshülse 41 ein Spalt 76 ausgebildet. Die Lochscheiben 50 sind auch als Anschlusselemente bezeichnet.

In den Figuren 6 bis 8 ist ein bevorzugtes Ausführungsbeispiel eines auch als Längenverstellmittel bzw. Längenverstell- und Spannelement bezeichneten Spannschlosses 65 zusammen mit einem daran lösbar befestigten Endfitting 77 gezeigt. Das Spannschloss 65 umfasst eine sich entlang einer Längsachse 78 erstreckende Betätigungsplatte 79. Die Betätigungsplatte 79 besteht aus, vorzugsweise verzinktem, Stahl. Die Betätigungsplatte 79 weist in Richtung ihrer Längsachse 78 betrachtet zwei Enden 66.1, 66.2 auf, nämlich ein erstes Ende 66.1 und ein sich davon in eine entgegengesetzte Richtung weg erstreckendes zweites Ende 66.2. Die Betätigungsplatte 79 ist mit zwei sich in Richtung ihrer Längsachse 78 erstreckenden Schlitzen 80,1. 80.2 versehen, nämlich einem ersten Schlitz 80.1 und einem zweiten Schlitz 80.2, die jeweils zu beiden Seiten der Betätigungsplatte 79 hin offen sind. In Richtung der Längsachse 78 der Betätigungsplatte 79 aufeinander zu betrachtet, sind der erste Schlitz 80.1 und der zweite Schlitz 80.2 durch Wandteile eines Verbindungsstücks 81 der Betätigungsplatte 79 begrenzt. Das Verbindungsstück 81 ist mit einer Durchgangsbohrung 82 versehen, deren Bohrungsachse 83 senkrecht zu der Längsachse 78 der Betätigungsplatte 79 angeordnet ist und die Längsachse 78 schneidet. Die Durchgangsbohrung 82 dient zum Durchstecken eines in den Figuren nicht gezeigten Betätigungselement, beispielsweise eines Betätigungsstabes, mittels dessen eine Verspannung des ersten Diagonalstabs 60.1 und des zweiten Diagonalstabs 60.2 des Diagonalelements 23 gegeneinander erreicht werden kann (vgl. Figuren 1 und 2).

An dem ersten Ende 66.1 der Betätigungsplatte 79 ist eine den ersten Schlitz 80.1 durchsetzende erste Langmutter 84.1 angeordnet und an dem zweiten Ende 66.2 ist eine den zweiten Schlitz 80.2 durchsetzende zweite Langmutter 84.2 angeordnet. Die erste Langmutter 84.1 und die zweite Langmutter 84.2 sind an der Betätigungsplatte 79 festgeschweißt. Die erste Langmutter 84.1 weist eine sich entlang ihrer ersten Mutterlängsachse 85.1 parallel zu der Längsachse 78 der Betätigungsplatte 79 erstreckende erste Innengewindebohrung 86.1 auf. Die zweite Langmutter 84.2 weist eine sich entlang ihrer zweiten Mutterlängsachse 85.2 parallel zu der Längsachse 78 der Betätigungsplatte 79 erstreckende zweite Innengewindebohrung 86.2 auf. Die erste Innengewindebohrung 86.1 der ersten Langmutter 84.1 weist ein erstes Innengewinde 63.1 auf. Die zweite Innengewindebohrung 86.2 der zweiten Langmutter 84.2 weist ein zweites Innengewinde 63.2 auf. Bei dem ersten Innengewinde 63.1 und bei dem zweiten Innengewinde 63.2 handelt es sich jeweils um in eine gleiche Richtung drehende Gewinde. Vorzugsweise handelt es sich bei dem ersten Innengewinde 63.1 und bei dem zweiten Innengewinde 63.2 jeweils um ein rechtsdrehendes Gewinde, das auch mit Rechtsgewinde bezeichnet wird. Das erste Innengewinde 63.1 unterscheidet sich von dem zweiten Innengewinde 63.2 sowohl hinsichtlich seiner Gewindeart als auch hinsichtlich seiner Steigung. In dem in den Figuren 6 bis 8 gezeigten bevorzugten Ausführungsbeispiel handelt es sich bei dem ersten Innengewinde 63.1 um ein Dywidag Gewinde, das eine erste Steigung von 10 mm aufweist, während es sich bei dem zweiten Innengewinde 63.2 um ein metrisches Gewinde handelt, das eine zweite Steigung von 3 mm aufweist.

In das zweite Innengewinde 63.2 der zweiten Langmutter 84.2 des Spannschlosses 65 ist ein passendes zweites Außengewinde 64.2 eines ersten Diagonalstabs 60.1 lösbar eingeschraubt. Bei diesem zweiten Außengewinde 64.2 handelt es sich um ein Rechtsgewinde in Form eines metrischen Gewindes mit einer Steigung von 3 mm. Der erste Diagonalstab 60.1 ist Bestandteil des Endfittings 77. Der Endfitting 77 weist ein mit Durchgangsbohrungen 87.1, 87.2 zum Durchstecken eines Bolzens 24 versehenes Anschlusselement 88 zum Befestigen des Endfittings 77 mittels eines Bolzens 24 an einer der Anschlussplatten 36.1 bis 36.4 auf. Entsprechend dem in den Figuren 1 und 2 gezeigten Ausführungsbeispiel kann es sich beispielsweise um die dort jeweils unten rechts gezeigte erste Anschlussplatte 36.1 handeln.

Auf dem zweiten Außengewinde 64.2 des ersten Diagonalstabs 60.1 kann, wie in den Figuren 6 bis 8 gezeigt, in einem Bereich zwischen der zweiten Langmutter 84.2 und dem Anschlusselement 88 des Endfittings 77 eine Mutter 89 aufgeschraubt sein. Diese Mutter 89 kann, wie in den Figuren 6 bis 8 gezeigt, vorzugsweise nach der Längeneinstellung bzw. nach dem Verspannen des Diagonalelements 23 mit Hilfe des Spannschlosses 65, durch Andrehen der Mutter 89, vorzugsweise im Uhrzeigersinn, gegen die zweite Langmutter 84.2 verspannt werden, so dass die Mutter 89 dann als Kontermutter fungieren kann.

In das erste Innengewinde 63.1 der ersten Langmutter 84.1 des Spannschlosses 65 kann, wie in den Figuren 1 und 2 gezeigt, ein passendes erstes Außengewinde 64.1 eines zweiten Diagonalstabs 60.2 lösbar eingeschraubt werden bzw. eingeschraubt sein. Bei dem ersten Außengewinde 64.1 des zweiten Diagonalstabs 60.2 handelt es sich um ein Rechtsgewinde in Form eines Dywidag Gewindes mit einer Steigung von 10 mm.

Durch die erfindungsgemäße Gestaltung und Ausbildung des Spannschlosses 65 wird eine genauere Verspann-Möglichkeit geschaffen als mit einem Spannschloss, bei dem zwei in entgegen gesetzte Richtungen drehende Innengewinde bzw. ein Linksgewinde und ein Rechtsgewinde, mit identischen Steigungen vorgesehen sind. In einer anderen Betrachtung ist bei dem Spannschloss 65 ein Verspannen schneller möglich als mit einem Spannschloss, das zwei Innengewinde mit jeweils identischer Gewindeart, beispielsweise metrischen Gewinden, mit identischen, beispielsweise 3 mm betragenden, Steigungen aufweist.

Bei dem Spannschloss 65 wird die Längenverstellung bzw. das Verspannen durch in eine gleiche Richtung drehende und unterschiedliche Steigungen aufweisende Gewinde verwirklichbar bzw. verwirklicht.

Es versteht sich, dass anstelle des in den Figuren gezeigten, bevorzugten Spannschlosses 65, auch alternativ ein Längenverstell- und Spannelement eingesetzt sein kann, das an einem Ende seiner Enden ein Rechtsgewinde und an seinem anderen Ende ein Linksgewinde hat, oder umgekehrt, während die beiden Diagonalstäbe entweder ein Rechtsgewinde oder ein Linksgewinde aufweisen.

### BEZUGSZEICHENLISTE

- 20: Fachwerkrahmen
- 21: Pfostenrohr/Pfostenrundrohr
- 22: Querriegel
- 23: Diagonalelement
- 24: Bolzen
- 25: Rahmen
- 26: Längsachse von 21
- 27: Längsachse von 22
- 28: Fachwerkebene/Ebene
- 29: Bolzenachse/Bolzenlängsachse von 24
- 30: Länge von 21
- 31: Abstand
- 32: Abstand
- 33.1: (erstes, unteres) Pfostenrohrende
- 33.2: (zweites, oberes) Pfostenrohrende
- 34: Quadratrohr/Vierkantrohr
- 35.1: (erstes) Querriegelende
- 35.2: (zweites) Querriegelende
- 36.1: (erste/untere) Anschlussplatte
- 36.2: (zweite/obere) Anschlussplatte
- 37.1: (erstes/unteres) Anschlussplattenpaar
- 37.2: (zweites/oberes) Anschlussplattenpaar
- 38: Ebene
- 39.1: (erste/untere) (Querriegel-)Anschlusslasche
- 39.2: (zweite/obere) (Querriegel-)Anschlusslasche
- 40.1: (erste/untere) (Diagonalelement-)Anschlusslasche
- 40.2: (zweite/obere) (Diagonalelement-)Anschlusslasche
- 41: Verbindungskörper/Verbindungshülse
- 42: Außenumfangsfläche von 41
- 43: Außendurchmesser von 21
- 44: Außenumfang von 21
- 45: Außendurchmesser von 41
- 46: Aufnahmeschlitz von 36.1
- 47: Aufnahmeschlitz von 36.2
- 48: Durchgangsöffnung/Duchgangsbohrung
- 49: Längsachse von 23
- 50: Anschlusselement/Rosette/Lochscheibe
- 51: (erste/untere) Anschlusseinheit
- 52: (zweite/obere Anschlusseinheit
- 53.1: (erster/unterer) Eckbereich
- 53.2: (zweiter/oberer) Eckbereich
- 54: Anschlussverbinder
- 55: Abstand/Rastermaß
- 56: Abstand
- 57: Verbindungskörper/Verbindungsscheibe
- 58: Abstand
- 59: Abstand
- 60.1: (erster/unterer) Diagonalstab
- 60.2: (zweiter/oberer) Diagonalstab
- 61.1: (erstes/oberes) Diagonalstabende von 60.1
- 61.2: (zweites/unteres) Diagonalstabende von 60.1/ (erstes /unteres) Diagonalelementende von 23
- 62.1: (erstes/unteres) Diagonalstabende von 60.2
- 62.2: (zweites/oberes) Diagonalstabende von 60.2/ (zweites/oberes) Diagonalelementende von 23
- 63.1: (erstes) Gewinde/Innengewinde
- 63.2: (erstes) Gewinde/Innengewinde
- 64.1: (zweites) Gewinde/Außengewinde
- 64.2: (zweites) Gewinde/Außengewinde
- 65: Längenverstellmittel/Längenverstell- und Spannelement/ Spannschloss
- 66.1: (erstes/oberes) Ende von 65
- 66.2: (zweites/unteres) Ende von 65
- 67: Befestigungskörper
- 70: Anschlusskopf
- 71: Gerüstbauteil
- 72: Anschlusskeil
- 73: (oberer) Kopfteil von 70
- 74: (vertikale) Anlagefläche von 73
- 75: (vordere/vertikale) Keilanlagefläche von 72
- 76: (vertikaler) Spalt
- 77: Endfitting
- 78: Längsachse/Drehachse von 65
- 79: Betätigungsplatte
- 80.1: (erster) Schlitz
- 80.2: (zweiter) Schlitz
- 81: Verbindungsstück
- 82: Durchgangsbohrung
- 83: Bohrungsachse von 82
- 84.1: (erste) Langmutter
- 84.2: (zweite) Langmutter
- 85.1: (erste) Mutterlängsachse/Drehachse
- 85.2: (zweite) Mutterlängsachse/Drehachse
- 86.1: (erste) Gewindebohrung/Innengewindebohrung
- 86.2: (zweite) Gewindebohrung/Innengewindebohrung
- 87.1: Durchgangsbohrung
- 87.2: Durchgangsbohrung
- 88: Anschlusselement
- 89: Mutter

## Patentansprüche

1. Fachwerkrahmen (20) zum Aufbau einer Überbrückungs- und/oder Tragkonstruktion, der aus mehreren stabförmigen Einzelteilen aus Metall besteht, nämlich aus wenigstens zwei langgestreckten, sich jeweils in Richtung ihrer Längsachse (26) erstreckenden, jeweils einen Außenumfang (44) aufweisenden, parallelen Pfostenrohren (21), aus wenigstens zwei langgestreckten, sich jeweils in Richtung ihrer Längsachse (27) erstreckenden, parallelen Querriegeln (22), die sich senkrecht zu den Pfostenrohren (21) erstrecken, und aus wenigstens einem langgestreckten, mittels eines integrierten Längenverstellmittels (65) in seiner Länge verstellbaren, Diagonalelement (23), das sich in Richtung seiner Längsachse (49) zwischen sich diagonal gegenüber liegenden Eckbereichen (53.1, 53.2) des Fachwerkrahmens (20) erstreckt, wobei jedes Pfostenrohr (21) der Pfostenrohre (21) voneinander weg weisende Pfostenrohrenden (33.1, 33.2) aufweist, und wobei im Bereich jedes Pfostenrohrendes (33.1, 33.2) der Pfostenrohrenden (33.1, 33.2) jeweils zwei parallele Anschlussplatten (36.1, 36.2) befestigt sind, die sich parallel zu den Längsachsen (26) der Pfostenrohre (21) und parallel zu den Längsachsen (27) der Querriegel (22) erstrecken, und wobei jeder Querriegel (22) voneinander weg weisende Querriegelenden (35.1, 35.2) aufweist, die jeweils an einer zugeordneten Anschlussplatte (36.1, 36.2) der Anschlussplatten (36.1, 36.2) mittels jeweils eines Bolzens (24) gelenkig und lösbar befestigt sind, und wobei das wenigstens eine Diagonalelement (23) voneinander weg weisende Diagonalelementenden (61.2, 62.2) aufweist, die jeweils an einer zugeordneten Anschlussplatte (36.1, 36.2) der Anschlussplatten (36.1, 36.2) mittels jeweils eines Bolzens (24) gelenkig und lösbar befestigt sind, und wobei die Bolzen (24) Bolzenachsen (29) aufweisen, die sich senkrecht zu den Längsachsen (26, 27) der Pfostenrohre (21) und der Querriegel (22) erstrecken, und wobei an jedem Pfostenrohr (21) wenigstens zwei oder wenigstens drei oder wenigstens vier oder wenigstens fünf Anschlusselemente (50) zum Anschluss von Gerüstbauteilen (71) und/oder an Gerüstbauteilen (71) in einem einem ganzzahligen Vielfachen eines Rastermaßes eines Modulgerüsts entsprechenden Abstand (55) zueinander festgeschweißt sind,
**dadurch gekennzeichnet,**
**dass** es sich bei den Anschlusselementen (50) um Rosetten zum Anschluss von und/oder an Anschlussköpfen (70) von Gerüstbauteilen (71) handelt, und dass sich die im Bereich jedes Pfostenrohrendes (33.1, 33.2) befestigten beiden parallelen Anschlussplatten (36.1; 36.2) in einer die Längsachse (26) des jeweiligen Pfostenrohrs (21) enthaltenden, gemeinsamen, gedachten Ebene (38) angeordnet sind und sich voneinander weg erstrecken, und dass im Bereich von oder an wenigstens zwei, jeweils demselben Querriegel (22) zugeordneten Pfostenrohrenden (33.1, 33.2) der Pfostenrohre (21) jeweils ein den Außenumfang (44) des jeweiligen Pfostenrohrs (21) vollumfänglich umschließender Verbindungskörper (41, 57) festgeschweißt ist, und dass die im Bereich dieser Pfostenrohrenden (33.1, 33.2) der Pfostenrohre (21) befestigten jeweiligen beiden Anschlussplatten (36.1, 36.2) entweder an dem jeweiligen Verbindungskörper (41, 57) oder an dem jeweiligen Verbindungskörper (41, 57) und an dem jeweiligen Pfostenrohr (21) festgeschweißt sind.

2. Fachwerkrahmen nach Anspruch 1, **dadurch gekennzeichnet, dass** im Bereich oder in der Nähe wenigstens derjenigen Pfostenrohrenden (33.1, 33.2) der Pfostenrohre (21), an denen der jeweilige Verbindungskörper (41, 57) festgeschweißt ist, jeweils eine Rosette der Rosetten (50) angeordnet ist und dass jeweils ein Rosettenteil dieser Rosette (50) jeweils in und durch einen Aufnahmeschlitz (46, 47) der jeweiligen beiden, im Bereich dieser Pfostenrohrenden (33.1, 33.2) der Pfostenrohre (21) an diesen befestigten, Anschlussplatten (36.1, 36.2) ragt.

3. Fachwerkrahmen nach Anspruch 2, **dadurch gekennzeichnet, dass** jede den Aufnahmeschlitz (46, 47) aufweisende Anschlussplatte (36.1, 36.2) an dem Verbindungskörper (41, 57), an dem Pfostenrohr (21) und an der Rosette (50) festgeschweißt ist.

4. Fachwerkrahmen nach einem der vorstehenden Ansprüche, **dadurch gekennzeichnet, dass** es sich bei wenigstens zwei der Verbindungskörper (41) um Verbindungshülsen handelt und/oder dass es sich bei wenigstens zwei der Verbindungskörper (57) um Verbindungsrosetten oder um Verbindungsscheiben, mit oder ohne Durchbrechungen, handelt.

5. Fachwerkrahmen nach Anspruch 4, **dadurch gekennzeichnet, dass** jede Verbindungshülse (41) der wenigstens zwei Verbindungshülsen (41) derart gestaltet ist, dass ein Anschlusskopf (70) eines Gerüstbauteils (71) mittels eines Anschlusskeils (72) an einer der jeweiligen Verbindungshülse (41) zugeordneten Rosette (50) ohne eine Kollision mit der Verbindungshülse (41) lösbar festkeilbar ist.

6. Fachwerkrahmen nach Anspruch 4 oder 5, **dadurch gekennzeichnet, dass** jede Verbindungshülse (41) der wenigstens zwei Verbindungshülsen (41) einen Außendurchmesser (45) aufweist, der derart gewählt ist, dass zwischen einem oder dem Anschlusskeil (72), mittels welchem ein oder der Anschlusskopf (70) des Gerüstbauteils (71) an der zugeordneten Rosette (50) lösbar festgekeilt ist und einer den Außendurchmesser (45) aufspannenden Außenfläche der Verbindungshülse (41) ein Spalt (76) ausgebildet ist.

7. Fachwerkrahmen nach einem der vorstehenden Ansprüche, **dadurch gekennzeichnet, dass** jede Rosette (50) der Rosetten (50) von der unmittelbar benachbarten Rosette (50) der Rosetten (50) in einem dem Einfachen des Rastermaßes entsprechenden Abstand (55) zueinander an dem jeweiligen Pfostenrohr (21) festgeschweißt ist.

8. Fachwerkrahmen nach einem der vorstehenden Ansprüche, **dadurch gekennzeichnet, dass** jedes Pfostenrohr (21) der Pfostenrohre (21) eine dem jeweiligen Pfostenrohrende (33.1, 33.2) nächst liegende Rosette (50) der Rosetten (50) aufweist, und dass wenigstens ein Pfostenrohr (21) der Pfostenrohre (21) vermittels eines Rohrverbinders mit einem Gerüststiel eines Modulgerüsts verbunden ist, wobei an dem Gerüststiel mehrere Rosetten in einem dem Rastermaß entsprechenden Abstand zueinander befestigt sind, von denen jede Rosette im Wesentlichen gleich gestaltet ist, wie die Rosetten (50) der Pfostenrohre (21), und wobei die einem Gerüststielende des Gerüststiels nächst liegende Rosette des Gerüststiels von der nächstliegenden Rosette (50) des Pfostenrohrendes (33.1, 33.2) des Pfostenrohrs (21) einen Rosettenabstand aufweist, der einem ganzzahligen Vielfachen des Rastermaßes oder dem Einfachen des Rastermaßes entspricht.

9. Fachwerkrahmen nach einem der vorstehenden Ansprüche, **dadurch gekennzeichnet, dass** wenigstens eine Rosette (50) der Rosetten (50) oder wenigstens zwei oder wenigstens drei oder wenigstens vier der Rosetten (50) Durchgangslöcher zum Durchstecken eines Anschlusselements eines Anschlusskopfes eines oder des Gerüstbauteils und/oder zum Durchstecken eines oder des Anschlusskeils (72) zum Festkeilen eines oder des Anschlusskopfes (70) eines oder des Gerüstbauteils (71) an einer Rosette (50) der Rosetten (50) aufweist.

10. Fachwerkrahmen nach einem der vorstehenden Ansprüche, **dadurch gekennzeichnet, dass** es sich bei wenigstens einer Rosette (50) der Rosetten (50) oder bei wenigstens zwei oder bei wenigstens drei oder bei wenigstens vier der Rosetten (50) um Lochscheiben handelt.

11. Fachwerkrahmen nach einem der vorstehenden Ansprüche, **dadurch gekennzeichnet, dass** es sich bei dem Längenverstellmittel (65) um ein Längenverstell- und Spannelement handelt, das im Bereich seines ersten Endes (66.1) ein erstes Gewinde (63.1) aufweist und das im Bereich seines von dem ersten Ende (66.1) weg weisenden zweiten Endes (66.2) ein zweites Gewinde (63.2) aufweist, und dass das Diagonalelement (23) einen ersten Diagonalstab (60.1) und einen zweiten Diagonalstab (60.2) umfasst, wobei der erste Diagonalstab (60.1) an seinem ersten Diagonalstabende (61.1) ein zweites Gewinde (64.2) aufweist, und wobei der zweite Diagonalstab (60.2) an seinem ersten Diagonalstabende (62.1) ein erstes Gewinde (64.1) aufweist, und wobei das erste Gewinde (63.1) des Längenverstell- und Spannelements mit dem ersten Gewinde (64.1) des zweiten Diagonalstabs (60.2) relativ zueinander um eine erste Drehachse (85.1; 78) drehbar verschraubt ist, und wobei das zweite Gewinde (63.2) des Längenverstell- und Spannelements mit dem zweiten Gewinde (64.2) des ersten Diagonalstabs (60.1) relativ zueinander um eine zweite Drehachse (85.2; 78) drehbar verschraubt ist, und dass das erste Gewinde (63.1) des Längenverstell- und Spannelements, das zweite Gewinde (63.2) des Längenverstell- und Spannelements, das erste Gewinde (64.1) des zweiten Diagonalstabs (60.2) und das zweite Gewinde (64.2) des ersten Diagonalstabs (60.1) in die gleiche Richtung drehende Gewinde sind, und wobei das erste Gewinde (63.1) des Längenverstell- und Spannelements und das damit verschraubte erste Gewinde (64.1) des zweiten Diagonalstabs (60.2) jeweils eine erste Steigung aufweisen, und wobei das zweite Gewinde (63.2) des Längenverstell- und Spannelements und das damit verschraubte zweite Gewinde (64.2) des ersten Diagonalstabs (60.1) jeweils eine zweite Steigung aufweisen, die gegenüber der ersten Steigung unterschiedlich groß ist.

12. Fachwerkrahmen nach Anspruch 11, **dadurch gekennzeichnet, dass** das erste Gewinde (63.1) des Längenverstell- und Spannelements und das erste Gewinde (64.1) des zweiten Diagonalstabs (60.2) jeweils einer ersten Gewindeart zugeordnet sind und dass das zweite Gewinde (63.2) des Längenverstell- und Spannelements und das zweite Gewinde (64.2) des ersten Diagonalstabs (60.1) jeweils einer zweiten Gewindeart zugeordnet sind, die gegenüber der ersten Gewindeart unterschiedlich ist.

13. Fachwerkrahmen nach Anspruch 12, **dadurch gekennzeichnet, dass** es sich bei dem ersten Gewinde (63.1) des Längenverstell- und Spannelements und bei dem ersten Gewinde (64.1) des zweiten Diagonalstabs (60.2) jeweils um ein Dywidag Gewinde handelt und dass es sich bei dem zweiten Gewinde (63.2) des Längenverstell- und Spannelements und bei dem zweiten Gewinde (64.2) des ersten Diagonalstabs (61.2) jeweils um ein metrisches Gewinde handelt.

14. Modularer Fachwerkträger, der aus mehreren in einer gemeinsamen Fachwerkebene angeordneten Fachwerkrahmen nach einem der vorstehenden Ansprüche derart aufgebaut ist, dass mehrere untereinander gleiche oder sich paarweise pro Fachwerkrahmen nur in ihrer Länge unterscheidende und ansonsten untereinander gleiche Querriegel horizontal in Reihe angeordnet sind und mittels der zugehörigen Bolzen an den zugehörigen Anschlussplatten der zugehörigen, sich zu den Querriegeln jeweils senkrecht erstreckenden, wenigstens drei oder mehr, untereinander gleichen Pfostenrohre gelenkig und lösbar befestigt sind, wobei wenigstens zwei oder mehr Querriegel der Querriegel einen Obergurt ausbilden, bei dem die Längsachsen der Querriegel im Wesentlichen koaxial oder fluchtend angeordnet sind, und wobei wenigstens zwei oder mehr mehrere Querriegel der Querriegel einen Untergurt ausbilden, bei dem die Längsachsen der Querriegel im Wesentlichen koaxial oder fluchtend angeordnet sind.

15. Überbrückungs- und/oder Tragkonstruktion mit wenigstens einem oder mehreren Fachwerkrahmen nach einem der Ansprüche 1 bis 13 oder mit einem Fachwerkträger nach Anspruch 14.

## Claims

1. Truss frame (20) for construction of a bridging and/or support construction, which frame consists of a plurality of rod-shaped individual parts of metal, namely of at least two elongate parallel post tubes (21) each extending in the direction of the longitudinal axis (26) thereof and each having an outer circumference (44), at least two elongate parallel crossbars (22) each extending in the direction of the longitudinal axis (27) thereof, which crossbars extend perpendicularly to the post tubes (21), and at least one elongate diagonal element (23) which is adjustable in its length by way of integrated length adjusting means (65) and which extends in the direction of the longitudinal axis (49) thereof between diagonally opposite corner regions (53.1, 53.2) of the truss frame (20), wherein each post tube (21) of the post tubes (21) has post tube ends (33.1, 33.2) facing away from one another, wherein two parallel connecting plates (36.1, 36.2) are respectively secured in the region of each post tube end (33.1, 33.2) of the post tube ends (33.1, 33.2) and extend parallel to the longitudinal axes (26) of the post tubes (21) and parallel to the longitudinal axes (27) of the crossbars (22), wherein each crossbar (22) has crossbar ends (35.1, 35.2) which face away from one another and which are each pivotably and detachably secured to an associated connecting plate (36.1, 36.2) of the connecting plates (36.1, 36.2) by means of a respective bolt (24), wherein the at least one diagonal element (23) has diagonal element ends (61.2, 62.2) which face away from one another and which are each pivotably and detachably secured to an associated connecting plate (36.1, 36.2) of the connecting plates (36.1, 36.2) by means of a respective bolt (24), wherein the bolts (24) have bolt axes (29) which extend perpendicularly to the longitudinal axes (26, 27) of the post tubes (21) and the crossbars (22), and wherein at least two or at least three or at least four or at least five connecting elements (50) for connection of scaffolding components (71) and/or to scaffolding components (71) are fixedly welded to each post tube (21) at a mutual spacing (55) corresponding with an integral multiple of a grid dimension of a modular scaffolding,
**characterised in that**
the connecting elements (50) are rosettes for connection of and/or to connecting heads (70) of scaffolding components (71), that the two parallel connecting plates (36.1; 36.2), which are secured in the region of each post tube end (33.1, 33.2), are arranged in a common notional plane (38), which contains the longitudinal axis (26) of the respective post tube, and extend away from one another, that a respective connecting body (41, 57) is fixedly welded in the region of or to at least two post tube ends (33.1, 33.2), which are each associated with the same crossbar (22), of the post tubes (21) and surround the outer circumference (44) of the respective post tube (21) over the whole circumference and that the two connecting plates (36.1, 36.2) respectively secured in the region of these post tube ends (33.1, 33.2) of the post tubes (21) are fixedly welded either to the respective connecting body (41, 57) or to the respective connecting body (41, 57) and the respective post tube (21).

2. Truss frame according to claim 1, **characterised in that** a respective rosette of the rosettes (50) is arranged in the region or in the vicinity of at least those post tube ends (33.1, 33.2) of the post tubes (21) to which the respective connecting body (41, 57) is fixedly welded and that a respective rosette part of this rosette (50) respectively projects into and through a receiving slot (46, 47) of the two connecting plates (36.1, 36.2) respectively secured in the region of these post tube ends (33.1, 33.2) of the post tubes (21) to these.

3. Truss frame according to claim 2, **characterised in that** each connecting plate (36.1, 36.2) having the receiving slot (46, 47) is fixedly welded to the connecting body (41, 57), to the post tube (21) and to the rosette (50).

4. Truss frame according to any one of the preceding claims, **characterised in that** at least two of the connecting bodies (41) are connecting sleeves and/or at least two of the connecting bodies (57) are connecting rosettes or connecting discs, with or without interruptions.

5. Truss frame according to claim 4, **characterised in that** each connecting sleeve (41) of the at least two connecting sleeves (41) is formed in such a way that a connecting head (70) of a scaffolding component (71) can be releasably firmly wedge-connected by means of a connecting wedge (72) with a rosette (50), which is associated with the respective connecting sleeve (41), without collision with the connecting sleeve (41).

6. Truss frame according to claim 4 or 5, **characterised in that** each connecting sleeve (41) of the at least two connecting sleeves (41) has an outer diameter (45) which is so selected that a gap (76) is formed between a or the connecting wedge (72), by means of which a or the connecting head (70) of the scaffolding component (71) is releasably firmly wedge-connected with the associated rosette (50), and an outer surface, which spans the outer diameter (45), of the connecting sleeve (41).

7. Truss frame according to any one of the preceding claims, **characterised in that** each rosette (50) of the rosettes (50) is fixedly welded to the respective post tube (21) at a mutual spacing (55), which corresponds with the simple grid dimension, from the directly adjacent rosette (50) of the rosettes (50).

8. Truss frame according to any one of the preceding claims, **characterised in that** each post tube (21) of the post tubes (21) has a rosette (50), which lies closest to the respective post tube end (33.1, 33.2), of the rosettes (50) and that at least one post tube (21) of the post tubes (21) is connected with a scaffolding post of a modular scaffolding by means of a tube connector, wherein several rosettes are secured to the scaffolding post at a mutual spacing corresponding with the grid dimension, each rosette being of substantially the same form as the rosettes (50) of the post tubes (21), and wherein the rosette, which lies closest to the scaffolding post end of the scaffolding post, of the scaffolding post has from the closest rosette (50) of the post tube end (33.1, 33.2) of the post tube (21) a rosette spacing corresponding with an integral multiple of the grid dimension or with the simple grid dimension.

9. Truss frame according to any one of the preceding claims, **characterised in that** at least one rosette (50) of the rosettes (50) or at least two or at least three or at least four of the rosettes (50) has or have passage openings for the plugging-through of a connecting element of a connecting head of a or the scaffolding component and/or for the plugging-through of a or the connecting wedge (72) for firm wedge-connection of a or the connecting head (70) of a or the scaffolding component (71) to a rosette (50) of the rosettes (50).

10. Truss frame according to any one of the preceding claims, **characterised in that** at least one rosette (50) of the rosettes (50) or at least two or at least three or at least four of the rosettes (50) is an apertured disc or are apertured discs.

11. Truss frame according to any one of the preceding claims, **characterised in that** the length adjusting means (65) is a length adjusting and clamping element, which has a first thread (63.1) in the region of its first end (66.1) and a second thread (63.2) in the region of its second end (66.2) facing away from the first end (66.1), that the diagonal element (23) comprises a first diagonal rod (60.1) and a second diagonal rod (60.2), wherein the first diagonal rod (60.1) has a second thread (64.2) at its first diagonal rod end (61.1), wherein the second diagonal rod (60.2) has a first thread (64.1) at its first diagonal rod end (62.1), wherein the first thread (63.1) of the length adjusting and clamping element is screwed to the first thread (64.1) of the second diagonal rod (60.2) rotatably relative to one another about a first axis (85.1, 78) of rotation, wherein the second thread (63.2) of the length adjusting and clamping element is screwed to the second thread (64.2) of the first diagonal rod (60.1) rotatably relative to one another about a second axis (85.2; 78) of rotation, and that the first thread (63.1) of the length adjusting and clamping element, the second thread (63.2) of the length adjusting and clamping element, the first thread (64.1) of the second diagonal rod (60.2) and the second thread (64.2) of the first diagonal rod (60.2) are threads turning in the same direction, wherein the first thread (63.1) of the length adjusting and clamping element and the first thread (64.1), which is screwed thereto, of the second diagonal rod (60.2) each have a first pitch and wherein the second thread (63.2) of the length adjusting and clamping element and the second thread (64.2), which is screwed thereto, of the first diagonal rod (60.1) respectively have a second pitch of a different size by comparison with the first pitch.

12. Truss frame according to claim 11, **characterised in that** the first thread (63.1) of the length adjusting clamping element and the first thread (64.1) of the second diagonal rod (60.2) are each associated with a first form of thread and that the second thread (63.2) of the length adjusting and clamping element and the second thread (64.2) of the first diagonal rod (60.1) are each associated with a second form of thread which is different by comparison with the first form of thread.

13. Truss frame according to claim 12, **characterised in that** the first thread (63.1) of the length adjusting and clamping element and the first thread (64.1) of the second diagonal rod (60.2) are each a Dywidag thread and that the second thread (63.2) of the length adjusting and clamping element and the second thread (64.2) of the first diagonal rod (61.2) are each a metric thread.

14. Modular truss girder which is so constructed from a plurality of truss frames, which are arranged in a common truss plane, according to any one of the preceding claims that several crossbars, which are identical with one another or in pairs per truss frame differ only in their length and are otherwise identical with one another, are arranged horizontally in a row and are pivotably and detachably secured by means of the associated bolts to the associated connecting plates of the associated at least three or more mutually identical post tubes each extending perpendicularly to the crossbars, wherein at least two or more crossbars of the crossbars form a top chord in which the longitudinal axes of the crossbars are arranged substantially coaxially or in alignment and wherein at least two or more several crossbars of the crossbars form a lower chord in which the longitudinal axes of the crossbars are arranged substantially coaxially or in alignment.

15. Bridging and/or support construction with at least one or more truss frames according to any one of claims 1 to 13 or with a truss girder according to claim 14.

## Revendications

1. Cadre (20) en treillis, dévolu à la constitution d'une structure de pontage et/ou de support et composé de plusieurs pièces métalliques individuelles en forme de tiges, à savoir d'au moins deux tubulures parallèles de soutien (21) de forme allongée, qui s'étendent respectivement dans la direction de leur axe longitudinal (26) et sont pourvues d'un pourtour extérieur (44) respectif ; d'au moins deux verrous transversaux parallèles (22) de forme allongée, qui s'étendent respectivement dans la direction de leur axe longitudinal (27) et perpendiculairement auxdites tubulures de soutien (21) ; et d'au moins un élément diagonal (23) de forme allongée, dont la longueur peut être réglée à l'aide d'un moyen intégré (65) de réglage en longueur et qui s'étend, dans la direction de son axe longitudinal (49), entre des zones d'angle (53.1, 53.2) diagonalement opposées dudit cadre (20) en treillis, chacune (21) desdites tubulures de soutien (21) comportant des extrémités (33.1, 33.2) pointant à distance l'une de l'autre, sachant que deux platines parallèles de rattachement (36.1, 36.2), respectivement fixées dans la région de chacune (33.1, 33.2) desdites extrémités (33.1, 33.2) des tubulures de soutien, s'étendent parallèlement aux axes longitudinaux (26) desdites tubulures de soutien (21) et parallèlement aux axes longitudinaux (27) des verrous transversaux (22), chaque verrou transversal (22) étant muni d'extrémités (35.1, 35.2) qui pointent à distance l'une de l'autre et sont respectivement fixées de manière articulée et libérable, au moyen d'un boulon (24) respectif, à une platine de rattachement associée (36.1, 36.2) au sein desdites platines de rattachement (36.1, 36.2), sachant que ledit élément diagonal (23), à présence minimale, est doté d'extrémités (61.2, 62.2) pointant à distance l'une de l'autre et respectivement fixées de manière articulée et libérable, au moyen d'un boulon (24) respectif, à une platine de rattachement associée (36.1, 36.2) parmi lesdites platines de rattachement (36.1, 36.2), les boulons (24) comportant des axes (29) qui s'étendent perpendiculairement aux axes longitudinaux (26, 27) desdites tubulures de soutien (21) et desdits verrous transversaux (22), et sachant qu'au moins deux ou au moins trois ou au moins quatre ou au moins cinq éléments de rattachement (50), dévolus au rattachement de composants d'échafaudage (71) et/ou au rattachement à des composants d'échafaudage (71), sont assujettis par soudage à chaque tubulure de soutien (21) suivant un espacement (55) correspondant à un multiple entier d'une cote modulaire d'un échafaudage modulaire,
**caractérisé par le fait**
**que** les éléments de rattachement (50) se présentent comme des rosettes dévolues au rattachement de têtes de solidarisation (70) et/ou au rattachement à des têtes de solidarisation (70) de composants d'échafaudage (71) ; par le fait que les deux platines parallèles de rattachement (36.1 ; 36.2), fixées dans la région de chaque extrémité (33.1, 33.2) de tubulure de soutien, sont situées dans un plan virtuel commun (38) contenant l'axe longitudinal (26) de la tubulure de soutien (21) considérée, et pointent à distance l'une de l'autre ; par le fait qu'un corps de liaison (41, 57) respectif, ceinturant l'intégralité du pourtour extérieur (44) de ladite tubulure de soutien (21) considérée, est consigné à demeure par soudage dans la région d'extrémités, ou sur au moins deux extrémités (33.1, 33.2) desdites tubulures de soutien (21) qui sont respectivement associées au même verrou transversal (22) ; et par le fait que les deux platines de rattachement (36.1, 36.2) respectives, fixées dans la région de ces extrémités (33.1, 33.2) des tubulures de soutien (21), sont assujetties par soudage soit au corps de liaison (41, 57) considéré, soit audit corps de liaison (41, 57) considéré et à la tubulure de soutien (21) considérée.

2. Cadre en treillis selon la revendication 1, **caractérisé par le fait qu'**une rosette respective, au sein des rosettes (50), est disposée dans la région ou à proximité d'au moins les extrémités (33.1, 33.2) des tubulures de soutien (21) auxquelles le corps de liaison (41, 57) considéré est assujetti par soudage ; et **par le fait qu'**une partie respective de cette rosette (50) s'engage, à chaque fois, dans et à travers une fente réceptrice (46, 47) des deux platines de rattachement respectives (36.1, 36.2) fixées auxdites extrémités (33.1, 33.2) desdites tubulures de soutien (21), dans la région de ces dernières.

3. Cadre en treillis selon la revendication 2, **caractérisé par le fait que** chaque platine de rattachement (36.1, 36.2), munie de la fente réceptrice (46, 47), est assujettie par soudage au corps de liaison (41, 57), à la tubulure de soutien (21) et à la rosette (50).

4. Cadre en treillis selon l'une des revendications précédentes, **caractérisé par le fait qu'**au moins deux, parmi les corps de liaison (41), se présentent comme des douilles de solidarisation ; et/ou **par le fait qu'**au moins deux, parmi les corps de liaison (57), se présentent comme des rosettes de solidarisation ou comme des disques de solidarisation pourvu(e)s ou dépourvu(e)s d'évidements.

5. Cadre en treillis selon la revendication 4, **caractérisé par le fait que** chaque douille de solidarisation (41), au sein des deux douilles de solidarisation (41) à présence minimale, est configurée de façon telle qu'une tête de solidarisation (70) d'un composant d'échafaudage (71) puisse être clavetée rigidement, de manière libérable, sur une rosette (50) associée à la douille de solidarisation (41) considérée, au moyen d'une clavette d'assemblage (72), sans interférence avec ladite douille de solidarisation (41).

6. Cadre en treillis selon la revendication 4 ou 5, **caractérisé par le fait que** chaque douille de solidarisation (41), au sein des deux douilles de solidarisation (41) à présence minimale, est pourvue d'un diamètre extérieur (45) choisi de telle sorte qu'un interstice (76) soit réservé entre une clavette, ou la clavette d'assemblage (72) au moyen de laquelle une tête, ou la tête de solidarisation (70) du composant d'échafaudage (71) est clavetée rigidement de manière libérable sur la rosette associée (50), et une surface extérieure de ladite douille de solidarisation (41) qui démarque ledit diamètre extérieur (45).

7. Cadre en treillis selon l'une des revendications précédentes, **caractérisé par le fait que** chaque rosette (50), au sein des rosettes (50), est assujettie par soudage à la tubulure de soutien (21) considérée, par la rosette (50) directement voisine au sein desdites rosettes (50), suivant un espacement mutuel (55) correspondant à la valeur simple de la cote modulaire.

8. Cadre en treillis selon l'une des revendications précédentes, **caractérisé par le fait que** chacune (21) des tubulures de soutien (21) comporte, au sein des rosettes (50), une rosette (50) la plus rapprochée de l'extrémité respective (33.1, 33.2) d'une tubulure de soutien ; et **par le fait qu'**au moins une tubulure de soutien (21), parmi lesdites tubulures de soutien (21), est reliée à un poteau d'un échafaudage modulaire au moyen d'un raccord tubulaire, sachant que plusieurs rosettes sont fixées audit poteau d'échafaudage suivant un espacement mutuel correspondant à la cote modulaire, rosettes dont chacune présente, pour l'essentiel, une configuration identique à celle des rosettes (50) des tubulures de soutien (21), et sachant que la rosette dudit poteau d'échafaudage qui est la plus rapprochée d'une extrémité dudit poteau d'échafaudage présente, par rapport à la rosette (50) de l'extrémité (33.1, 33.2) de la tubulure de soutien (21) qui occupe l'emplacement le plus proche, un espacement correspondant à un multiple entier de la cote modulaire ou à la valeur simple de ladite cote modulaire.

9. Cadre en treillis selon l'une des revendications précédentes, **caractérisé par le fait qu'**au moins une rosette (50) au sein des rosettes (50), ou au moins deux ou au moins trois ou au moins quatre desdites rosettes (50), comporte(nt) des trous de passage dédiés à l'emboîtement d'un élément de jonction d'une tête de solidarisation d'un composant, ou du composant d'échafaudage, et/ou à l'enfichage d'une clavette ou de la clavette d'assemblage (72) réalisée pour claveter rigidement, sur une rosette (50) au sein desdites rosettes (50), une tête ou ladite tête de solidarisation (70) d'un composant, ou dudit composant d'échafaudage (71).

10. Cadre en treillis selon l'une des revendications précédentes, **caractérisé par le fait qu'**au moins une rosette (50) au sein des rosettes (50), ou au moins deux ou au moins trois ou au moins quatre desdites rosettes (50), se présente(nt) comme un (des) disque(s) perforé(s).

11. Cadre en treillis selon l'une des revendications précédentes, **caractérisé par le fait que** le moyen (65) de réglage en longueur se présente comme un élément de réglage en longueur et de serrage qui comporte un premier filetage (63.1), dans la région de sa première extrémité (66.1), et comporte un second filetage (63.2) dans la région de sa seconde extrémité (66.2) pointant à l'opposé de ladite première extrémité (66.1) ; **par le fait que** l'élément diagonal (23) comprend une première barrette diagonale (60.1) et une seconde barrette diagonale (60.2), ladite première barrette diagonale (60.1) étant dotée d'un second filetage (64.2) au niveau de sa première extrémité (61.1), et ladite seconde barrette diagonale (60.2) étant pourvue d'un premier filetage (64.1) au niveau de sa première extrémité (62.1), sachant que le premier filetage (63.1) de l'élément de réglage en longueur et de serrage coopère par vissage avec le premier filetage (64.1) de la seconde barrette diagonale (60.2), avec faculté de rotation mutuelle autour d'un premier axe de rotation (85.1 ; 78), et sachant que le second filetage (63.2) dudit élément de réglage en longueur et de serrage coopère par vissage avec le second filetage (64.2) de la première barrette diagonale (60.1), avec faculté de rotation mutuelle autour d'un second axe de rotation (85.2 ; 78) ; et **par le fait que** ledit premier filetage (63.1) dudit élément de réglage en longueur et de serrage, ledit second filetage (63.2) dudit élément de réglage en longueur et de serrage, ledit premier filetage (64.1) de ladite seconde barrette diagonale (60.2), et ledit second filetage (64.2) de ladite première barrette diagonale (60.1), sont des filetages tournant dans le même sens, sachant que ledit premier filetage (63.1) dudit élément de réglage en longueur et de serrage, et ledit premier filetage (64.1) de ladite seconde barrette diagonale (60.2), coopérant par vissage avec ce dernier, présentent respectivement un premier pas, et sachant que ledit second filetage (63.2) dudit élément de réglage en longueur et de serrage, et ledit second filetage (64.2) de ladite première barrette diagonale (60.1), coopérant par vissage avec ce dernier, présentent respectivement un second pas dont le dimensionnement diffère de celui dudit premier pas.

12. Cadre en treillis selon la revendication 11, **caractérisé par le fait que** le premier filetage (63.1) de l'élément de réglage en longueur et de serrage, et le premier filetage (64.1) de la seconde barrette diagonale (60.2), sont respectivement associés à un premier type de filetage ; et **par le fait que** le second filetage (63.2) dudit élément de réglage en longueur et de serrage, et le second filetage (64.2) de la première barrette diagonale (60.1), sont respectivement associés à un second type de filetage différant dudit premier type de filetage.

13. Cadre en treillis selon la revendication 12, **caractérisé par le fait que** le premier filetage (63.1) de l'élément de réglage en longueur et de serrage, et le premier filetage (64.1) de la seconde barrette diagonale (60.2), se présentent respectivement comme un filetage Dywidag ; et **par le fait que** le second filetage (63.2) dudit élément de réglage en longueur et de serrage, et le second filetage (64.2) de la première barrette diagonale (60.1), se présentent respectivement comme un filetage métrique.

14. Support modulaire en treillis, constitué de plusieurs cadres en treillis conformes à l'une des revendications précédentes et disposés dans un plan de treillis commun, de façon telle que plusieurs verrous transversaux identiques les uns aux autres ou ne différant deux à deux que par leur longueur, dans chaque cadre en treillis, et mutuellement identiques pour le reste, soient agencés horizontalement en série et soient fixés de manière articulée et libérable, au moyen des boulons associés, aux platines de rattachement associées équipant les tubulures de soutien associées, identiques les unes aux autres, au nombre minimal de trois ou plus, qui s'étendent à chaque fois perpendiculairement auxdits verrous transversaux, sachant que des verrous transversaux, au nombre minimal de deux ou plus au sein desdits verrous transversaux, donnent naissance à une membrure supérieure dans laquelle les axes longitudinaux desdits verrous transversaux sont disposés pour l'essentiel coaxialement, ou avec alignement, et sachant que plusieurs verrous transversaux, au nombre minimal de deux ou plus au sein desdits verrous transversaux, donnent naissance à une membrure inférieure dans laquelle les axes longitudinaux desdits verrous transversaux sont disposés pour l'essentiel coaxialement, ou avec alignement.

15. Structure de pontage et/ou de support comprenant au moins un ou plusieurs cadre(s) en treillis conforme(s) à l'une des revendications 1 à 13, ou un support en treillis conforme à la revendication 14.
